# EUROPÄISCHE PATENTANMELDUNG

(11) **EP 4 650 287 A1**
(43) Veröffentlichungstag der Anmeldung: **19.11.2025**
(21) Anmeldenummer: 25171629.6
(22) Anmeldetag: 22.04.2025
(51) Int. Cl.: B65D 1/22, B65D 21/02

(54) **KUNSTSTOFFBEHÄLTER MIT HAKENELEMENT**

(30) Priorität: 13.05.2024 DE 102024113317
(71) Anmelder: BITO-Lagertechnik Bittmann GmbH, 55590 Meisenheim (DE)
(72) Erfinder: Beckmann, Stefan, 55590 Meisenheim (DE); Mattes, Andreas, 55767 Brücken (DE)
(74) Vertreter: Richardt Patentanwälte PartG mbB

(57) **Zusammenfassung**

Offenbart ist ein Kunststoffbehälter (100) zum Lagern und Transportieren von Gegenständen, welcher einen Boden (102) und vier Seitenwände (104, 106, 108, 110) umfasst. Eine erste der Seitenwände (104) umfasst an einer Außenseite (120) des Kunststoffbehälters (100) ein Hakenelement (140) aus Kunststoff, welches in einer Schnittebene senkrecht zu der ersten Seitenwand (104) und zu dem Boden (102) des Kunststoffbehälters (100) ein nach unten geöffnetes U-förmiges Querschnittsprofil aufweist. Ferner umfasst das Hakenelement (140) eine Mehrzahl von Stabilisierungsrippen (142, 156).

## Beschreibung

### GEBIET DER TECHNIK

Die Erfindung betrifft einen Kunststoffbehälter zum Lagern und Transportieren von Gegenständen.

### STAND DER TECHNIK

Kunststoffbehälter zum Lagern und Transportieren von Gegenständen, etwa im Zuge einer Lagerhaltung, eines innerbetrieblichen Transports und/oder einer Auslieferung der Gegenstände, kommen in vielfältiger Form zum Einsatz. Um einen zur Verfügung stehenden Lagerraum im Zuge einer Lagerhaltung, d.h. einer gezielten und systematischen Aufbewahrung von Gegenständen zu deren späterer Verwendung, möglichst effizient ausnutzen zu können, werden beispielsweise mehrere Kunststoffbehälter hintereinander in Regale eingelagert. Mehrere hintereinander eingelagerte Kunststoffbehälter stellen jedoch beim Ein- und Auslagern eine Herausforderung dar.

### ZUSAMMENFASSUNG

Es ist eine Aufgabe der Erfindung, einen verbesserten Kunststoffbehälter zum Lagern und Transportieren von Gegenständen, insbesondere einen Kunststoffbehälter zum verbesserten Ein- und Auslagern, bereitzustellen. Die der Erfindung zugrunde liegenden Aufgaben werden durch die Merkmale der unabhängigen Ansprüche gelöst.

In einem Aspekt ist ein Kunststoffbehälter zum Lagern und Transportieren von Gegenständen offenbart, welcher einen Boden und vier Seitenwände umfasst. Eine erste der Seitenwände umfasst an einer Außenseite des Kunststoffbehälters ein Hakenelement aus Kunststoff. Das Hakenelement weist in einer Schnittebene senkrecht zu der ersten Seitenwand und zu dem Boden des Kunststoffbehälters ein nach unten geöffnetes U-förmiges Querschnittsprofil auf. Das Hakenelement umfasst eine Mehrzahl von Stabilisierungsrippen.

Das Hakenelement ermöglicht es, den Kunststoffbehälter zum Ein- bzw. Auslagern mit einem oder mehreren weiteren Kunststoffbehältern zu koppeln. Beispielsweise kann der Kunststoffbehälter mit dem Hakenelement in ein komplementär zu dem Hakenelement konfiguriertes Aufnahmeelement eines weiteren, insbesondere eines baugleichen Kunststoffbehälters eingehakt werden. Dadurch kann der Kunststoffbehälter beispielsweise formschlüssig an den weiteren Kunststoffbehälter gekoppelt werden. Auf diese Weise kann beispielsweise ein Zugverbund aus zwei oder mehr miteinander gekoppelten Kunststoffbehältern gebildet werden. Ein entsprechender Zugverbund aus Kunststoffbehältern umfasst eine Mehrzahl von untereinander unter Verwendung entsprechender Hakenelemente gekoppelten, insbesondere formschlüssig gekoppelten Kunststoffbehältern. Durch die Kopplung der Kunststoffbehälter untereinander kann sichergestellt werden, dass auf einer Tiefenauflage eines Lagerregals beim Ein- und/oder Auslagern von Kunststoffbehältern des Zugverbunds eine erste, d.h. vorderste Position an einem Rand der Tiefenauflage stets besetzt ist, solange noch mindestens ein Kunststoffbehälter vorhanden ist.

Beispielsweise umfassen die Kunststoffbehälter an der Außenseite einer ersten Seitenwand ein Hakenelement und an einer Außenseite einer gegenüberliegenden zweiten Seitenwand ein komplementäres Aufnahmeelement bzw. Taschenelement. Hakenelement und Aufnahmeelement können beispielsweise derart komplementär geformt sein, dass Hakenelement und Aufnahmeelement zweier baugleicher Kunststoffbehälter formschlüssig miteinander koppelbar sind. Hakenelement und Aufnahmeelement sind dabei beispielsweise so geformt, dass die eingeleiteten Kräfte möglichst gleichmäßig in das Kunststoffmaterial, aus welchem die Elemente, etwa mittels Spritzgießen, hergestellt sein können, verteilt werden. Hakenelement und Aufnahmeelement sind dabei beispielsweise so geformt, dass die eingeleiteten Kräfte in den Boden der Kunststoffbehälter weitergeleitet werden.

Beispielsweise wird über die Hakenelemente der Kunststoffbehälter eines Zugverbunds eine Kraftübertragung von Kunststoffbehälter auf Kunststoffbehälter ermöglicht, sodass bei einem Angreifen an einen vordersten Kunststoffbehälter des Zugverbunds Reibungskräfte sämtlicher aneinandergehängter Kunststoffbehälter des Zugverbunds überwunden und der Zugverbund bewegt werden kann. Insbesondere können im Zuge eines Ein- oder Auslagers Schub- bzw. Zugkräfte übertragen werden, welche eine Bewegung des Zugverbunds entlang einer Längserstreckungsrichtung des Zugverbunds ermöglichen.

Bei einem Auslagern eines Kunststoffbehälters kann beispielsweise der vorderste Kunststoffbehälter des Zugverbunds aus einem Regal herausgezogen und von dem Zugverbund abgehängt bzw. entkoppelt werden. Der Zugverbund wird dabei beispielsweise um eine Länge eines Kunststoffbehälters auf einen Rand des Regals bzw. der Tiefenauflage zubewegt, sodass in dem Regal ein bisher zweitvorderster Kunststoffbehälter die Position des bisher vordersten und nun entkoppelten Kunststoffbehälters einnimmt. Auf diese Weise bleibt die vorderste Position beispielsweise stets mit einem Kunststoffbehälter belegt.

Ebenso kann ein zusätzlicher Kunststoffbehälter im Zuge eines Einlagerns an einen vordersten Kunststoffbehälter des Zugverbunds angehängt bzw. angekoppelt und in das Regal hineingeschoben werden. Der Zugverbund wird dabei beispielsweise um eine Länge eines Kunststoffbehälters von dem Rand des Regals bzw. der Tiefenauflage weg und weiter in das Regal hineinbewegt, wenn der zusätzliche Kunststoffbehälter in das Regal hineingeschoben wird. Dadurch nimmt der zusätzliche Kunststoffbehälter in dem Regal die Position des bisher vordersten Kunststoffbehälters des Zugverbunds ein. Auf diese Weise bleibt die vorderste Position beispielsweise stets mit einem Kunststoffbehälter belegt.

Ein solches Ein- und Auslagern, bei welchem Schub- und /oder Zugkräfte entlang des Zugverbunds übertragen werden, ermöglicht es, dass ein Angreifen an dem vordersten Kunststoffbehälter des Zugverbunds ausreichend ist. Beispielsweise muss zum Ein- und/oder Auslagern weder in das Regal hineingegriffen werden, noch sind weitere technische Vorrichtungen innerhalb des Regals zum Ein- und/oder Auslagern der entsprechenden Kunststoffbehälter notwendig. Somit kann beispielsweise vermieden werden, dass sich ein Bediengerät, insbesondere ein automatisiertes Bediengerät zum Zwecke eines Ein- und/oder Auslagerns entsprechender Kunststoffbehälter in die Tiefe des Regals bewegen muss, um einen Kunststoffbehälter abzustellen und/oder aufzunehmen. Dies ermöglicht es beispielsweise, eine höhere Lagerungsdichte bei gleichzeitig einfacher konzipierten Bediengeräten zu realisieren. Die höhere Lagerungsdichte kann dabei beispielsweise dadurch erreicht werden, dass die Kunststoffbehälter dicht hintereinander, nämlich beispielsweise formschlüssig miteinander gekoppelt, und gegebenenfalls eng nebeneinander eingelagert werden können, wenn kein zusätzlicher Platz für weitere technische Vorrichtungen innerhalb des Regals zum Ein- und/oder Auslagern der Kunststoffbehälter benötigt wird.

Das Hakenelement weist in einer Schnittebene senkrecht zu der ersten Seitenwand und zu dem Boden des Kunststoffbehälters ein nach unten geöffnetes U-förmiges Querschnittsprofil auf. Ein solches U-förmiges Querschnittsprofil ermöglicht beispielsweise ein einfaches Einhaken bzw. formschlüssiges Koppeln des Kunststoffbehälters mit einem weiteren, insbesondere baugleichen Kunststoffbehälter, welcher ein Aufnahmeelement mit einem komplementären nach oben geöffneten U-förmigen Querschnittsprofil aufweist.

Das Hakenelement umfasst eine Mehrzahl von Stabilisierungsrippen. Eine Verwendung von Stabilisierungsrippen ermöglicht es, das Hakenelement aus Kunststoff derart zu stabilisieren bzw. zu versteifen, dass es dazu geeignet ist Kräfte, insbesondere Zug und/oder Schubkräfte, zu übertragen, welche groß genug sind, Reibungskräfte von ein oder mehreren mit dem Kunststoffbehälter über das Hakenelement gekoppelten weiteren Kunststoffbehältern zu überwinden. Dies gilt sowohl für Haft-, als auch für Gleitreibungskräfte. Dabei liegen die Kunststoffbehälter beispielsweise auf Tiefenauflagen aus galvanisiertem Stahl auf. Die Reibungskräfte sind beispielsweise Reibungskräfte zwischen Kunststoff, etwa Polypropylen (PP), und Stahl, etwa galvanisiertem Stahl. Ferner gilt dies insbesondere für beladene Kunststoffbehälter. Die an einem vordersten Kunststoffbehälter eines Zugverbunds angreifenden und zu übertragenden Zug- und/oder Schubkräfte wirken beispielsweise in einer Richtung senkrecht zu der ersten Seitenwand des vordersten Kunststoffbehälters.

Beispielsweise umfasst der Boden des Kunststoffbehälters eine Stützstruktur mit einer Zellstruktur, welche ein Muster aus Zellen mit nach unten offenen Zellen aufweist. Unter einer Zellstruktur wird hier eine Struktur verstanden, die aus einer Mehrzahl einzelner Zellen gebildet ist. Eine einzelne Zelle weist beispielsweise mindestens eine seitliche Zellwand auf, über die benachbarte Zellen miteinander verbunden sind. Die einzelnen Zellen können unterschiedliche Querschnittsformen, insbesondere polygonale Querschnittsformen aufweisen. Die einzelnen Zellen der entsprechenden Zellstrukturen bilden beispielsweise nach unten offene Hohlräume mit einem Querschnitt, insbesondere einem polygonalen Querschnitt, parallel zu einer Erstreckungsebene des Bodens bzw. einer Oberseite des Bodens. Bei dem polygonalen Querschnitt kann es sich beispielsweise um einen dreieckigen, viereckigen, fünfeckigen oder sechseckigen Querschnitt handeln. Beispielsweise kann es sich bei der Zellstruktur um eine Wabenstruktur mit Zellen in Form von Waben mit einem sechseckigen Querschnitt handeln.

Eine entsprechende Zellstruktur kann den Vorteil haben, dass der Kunststoffbehälter nur mit den Unterkanten der Zellen auf einer Auflage, etwa eine Tiefenauflage eines Regals aufliegt. Dabei beschränkt sich die Reibung beispielsweise auf die entsprechenden aufliegenden Unterkanten. Zugleich kann durch die Zellstruktur eine hohe Stabilität des Bodens des Kunststoffbehälters sichergestellt werden.

Ein U-förmiges Profil umfasst zwei miteinander verbundene Schenkel. Bei dem Verbindungsabschnitt zwischen den beiden Schenkeln handelt es sich um den Grund des U-förmigen Profils. Der Grund kann beispielsweise eben bzw. gerade oder konkav gebogen sein. Im Falle eines ebenen Grunds können zwischen Grund und Schenkel beispielsweise zusätzlich gebogene Übergangsabschnitte vorgesehen sein. Die Schenkel des U-förmigen Profils können beispielsweise gerade oder gebogen, insbesondere konkav gebogen sein. Beispielsweise erstrecken sich die Schenkel parallel zueinander. Beispielsweise erstrecken sich die Schenkel senkrecht zu einem ebenen Grund des U-förmigen Profils oder zu einer Tangente an ein Minimum oder Maximum eines gebogenen Grunds, insbesondere an eine Mitte des Grunds. Beispielsweise sind die beiden Schenkel voneinander weggeneigt, sodass eine Öffnung des U-förmigen Profils mit zunehmendem Abstand vom Grund zunimmt. Beispielsweise ist ein erster der beiden Schenkel gegenüber einer Normalen zu einem ebenen Grund des U-förmigen Profils oder zu einer Tangente an ein Minimum oder Maximum eines gebogenen Grunds, insbesondere an eine Mitte des Grunds, geneigt, während sich der zweite Schenkel parallel zu der Normalen erstreckt. Beispielsweise sind beide Schenkel gegenüber einer Normalen zu einem ebenen Grund des U-förmigen Profils oder zu einer Tangente an ein Minimum oder Maximum eines gebogenen Grunds, insbesondere an eine Mitte des Grunds, geneigt.

Das U-förmige Querschnittsprofil ermöglicht beispielsweise ein einfaches Einhaken des Hakenelements in ein dazu vorgesehenes Aufnahmeelement eines weiteren Kunststoffbehälters, welches beispielsweise ein komplementäres U-förmiges Querschnittsprofil aufweist. Das U-förmige Querschnittsprofil des Hakenelements ermöglicht ferner beispielsweise ein Umleiten von auf das Hakenelement wirkenden Kräften, insbesondere in Richtung auf den Boden des Kunststoffbehälters. Beispielsweise ist das Hakenelement zu diesem Zweck in Bodennähe des Kunststoffbehälters, d.h. in einem unteren Bereich der ersten Seitenwand angeordnet.

Zudem weist das U-förmige Querschnittsprofil beispielsweise abgerundete Übergänge ohne Ecken auf, insbesondere nur abgerundete Übergänge auf, wodurch sich bei der Kraftübertragung lokale Kraftspitzen und daraus resultierende Überschreitungen einer maximalen Grenzspannung des Kunststoffmaterials, aus welchem der Kunststoffbehälter hergestellt ist, vermieden werden können. Beispielsweise weist das Hakenelement entlang des Kraftwegs, d.h. des Übertragungswegs einer auf das Hakenelement wirkenden Kraft, keine Ecken, sondern lediglich Rundungen auf, wodurch beispielsweise lokale Kraftspitzen und damit Materialüberbelastungen vermieden werden können.

Das U-förmige Querschnittsprofil des Hakenelements wirkt beispielsweise einer Biegung der ersten Seitenwand infolge einer Krafteinwirkung auf das Hakenelement entgegen.

Beispiele ermöglichen es, dass die zum Überwinden der Reibungskraft notwendigen Kräfte so über die Hakenelemente in die Kunststoffbehälter eines Zugverbunds eingeleitet werden können, dass an keinem Ort entlang des Kraftübertragungswegs die Grenzspannung des Kunststoffmaterials, aus welchem die Kunststoffbehälter und insbesondere die Hakenelemente hergestellt sind, überschritten wird. Dies gilt beispielsweise für Polypropylen (PP), aus welchem die Kunststoffbehälter, etwa mittels Spritzgießen, hergestellt sein können. Dies gilt beispielsweise für recyceltes Polypropylen, aus welchem die Kunststoffbehälter und insbesondere die Hakenelemente, etwa mittels Spritzgießen, hergestellt sein können. Eine entsprechende Grenzspannung liegt bei recyceltem Polypropylen beispielsweise bei etwa 20 MPa. Dies gilt beispielsweise für neues, nicht-recyceltes Polypropylen (PP), aus welchem die Kunststoffbehälter und insbesondere die Hakenelemente, etwa mittels Spritzgießen, hergestellt sein können. Eine entsprechende Grenzspannung liegt bei neuem, nicht-recyceltem Polypropylen beispielsweise bei etwa 30 MPa.

Eine Verwendung von Stabilisierungsrippen erlaubt es, dass beispielsweise eine ausreichende Stabilisierung bzw. Versteifung des Hakenelements erzielt werden kann und zugleich beispielsweise eine bei der Herstellung im Spritzgießverfahren erforderliche konstante Wandstärke sämtlicher Abschnitte des Kunststoffbehälters und insbesondere des Hakenelements eingehalten werden kann.

Stabilisierungsrippen und/oder Stabilisierungsstreben des Hakenelements erzeugen beispielsweise Kraftlinien zwischen Reibungsflächen am Boden des Kunststoffbehälters und einer Verbindungsstelle zu einem benachbarten Kunststoffbehälter in einem Zugverbund. Bei der Verbindungsstelle handelt es sich beispielsweise um die Stelle einer Verbindung zwischen dem entsprechenden Hakenelement und einem Aufnahmeelement eines benachbarten Kunststoffbehälters.

Wölbungen des Hakenelements können auftretende Spannungsmaxima beispielsweise von einem Rand der Verbindungsstelle in dessen Mitte bewegen bzw. verteilen, wodurch eine Größe einer Wirkfläche erhöht und damit die lokal auftretenden Spannungen in dem Kunststoffmaterial gesenkt werden kann.

Ein Verbundzug kann beispielsweise zwei oder mehr Kunststoffbehälter umfassen. Beispielsweise umfasst ein Verbundzug bis zu fünf Kunststoffbehälter. Beispielsweise umfasst ein Verbundzug drei Kunststoffbehälter. Beispielsweise umfasst ein Verbundzug vier Kunststoffbehälter. Beispielsweise umfasst ein Verbundzug fünf Kunststoffbehälter.

Unter Verwendung der Stabilisierungsrippen kann selbst im Falle eines Verbundzugs mit bis zu fünf Kunststoffbehältern sichergestellt werden, dass das Hakenelement beispielsweise dazu konfiguriert ist, bis zu vier Kunststoffbehälter zu ziehen. Es kann also sichergestellt werden, dass das Hakenelement beispielsweise dazu konfiguriert sein, eine Kraft zu übertragen, welche zum Überwinden der Reibungskräfte von vier beladenen Kunststoffbehältern ausreicht.

Durch ein formschlüssiges Koppeln des Hakenelements in ein komplementäres Aufnahmeelement kann eine formschlüssige Kopplung bzw. Kupplung, vergleichbar einer Klauenkupplung, zwischen den Kunststoffbehältern eines Verbundzugs implementiert werden.

Mittels der Stabilisierungsrippen kann beispielsweise eine auf das Hakenelement aufgebrachte Last im Höhenbereich des Bodens in die erste Seitenwand des Kunststoffbehälters eingebracht und von dort weitere in den Boden des Kunststoffbehälters eingeleitet werden.

Beispielsweise sind mehrere erste Stabilisierungsrippen der Mehrzahl von Stabilisierungsrippen des Hakenelements parallel zueinander angeordnet und erstrecken sich beispielsweise jeweils senkrecht zu der ersten Seitenwand und zu dem Boden des Kunststoffbehälters. Die ersten Stabilisierungsrippen umfassen ferner jeweils eine Unterkante, welche in einer Erstreckungsebene der jeweiligen Stabilisierungsrippe eine nach unten geöffnete U-Form aufweist.

Beispielsweise bilden die ersten Stabilisierungsrippen mit den U-förmig gebogenen Unterkanten das U-förmige Querschnittsprofil des Hakenelements. Beispielsweise handelt es sich bei dem U-förmigen Querschnittsprofil des Hakenelements um ein Querschnittsprofil eines Querschnitts durch eine der ersten Stabilisierungsrippen. Beispielsweise bilden die ersten Stabilisierungsrippen mit den U-förmig gebogenen Unterkanten jeweils einen inneren Bogen des Hakenelements aus, entlang dem eine Kraftübertragung erfolgt.

Durch die parallele Anordnung der ersten Stabilisierungsrippen nebeneinander kann beispielsweise eine bessere, insbesondere eine gleichmäßige Verteilung der Kraft auf die einzelnen Stabilisierungsrippen und damit über eine Breite des Hakenelements erzielt werden. Dies gilt insbesondere bei einer Anordnung der ersten Stabilisierungsrippen in gleichmäßigen Abständen nebeneinander.

Beispielsweise erstrecken sich die ersten Stabilisierungsrippen bis zu dem Boden des Kunststoffbehälters. Durch ein Erstrecken der ersten Stabilisierungsrippen, beispielsweise entlang der ersten Seitenwand, bis zu dem Boden des Kunststoffbehälters kann beispielsweise eine effektive Kraftübertragung entlang der ersten Stabilisierungsrippen in den Boden des Kunststoffbehälters sichergestellt werden.

Beispielsweise erstrecken sich die ersten Stabilisierungsrippen bis unterhalb einer Oberseite des Bodens des Kunststoffbehälters. Durch ein Erstrecken der ersten Stabilisierungsrippen, beispielsweise entlang der ersten Seitenwand, bis unterhalb einer Oberseite des Bodens des Kunststoffbehälters kann die Kraftübertragung entlang der ersten Stabilisierungsrippen in den Boden des Kunststoffbehälters beispielsweise weiter verbessert werden.

Beispielsweise umfasst das Hakenelement an einem von der ersten Seitenwand entfernten Ende eine zu dem Boden im Wesentlichen senkrechte Innenfläche. Diese senkrechte Innenfläche ermöglicht beispielsweise eine sichere formschlüssige Verbindung des Hakenelements mit einem komplementären Aufnahmeelement.

Beispielsweise umfasst das Hakenelement an einem von der ersten Seitenwand entfernten Ende eine schräg in Richtung zu der ersten Seitenwand hin geneigte Innenfläche. Eine schräg in Richtung zu der ersten Seitenwand hin geneigte Innenfläche, bei welcher beispielsweise ein unteres Ende der Innenfläche weiter von der ersten Seitenwand entfernt ist als ein oberes Ende der Innenfläche, ermöglicht beispielsweise ein Heranziehen eines weiteren Kunststoffbehälters an den Kunststoffbehälter mit dem Hakenelement oder umgekehrt. Im Zuge eines Einführen des Hakenelements in ein entsprechendes Aufnahmeelement des weiteren Kunststoffbehälters wird das Aufnahmeelement entlang der geneigten Innenfläche des Hakenelements auf die erste Seitenwand des Kunststoffbehälters mit dem Hakenelement zu geführt. Alternativerweise wird beispielsweise das Hakenelement beim Einführen in das Aufnahmeelement zusammen mit dem Kunststoffbehälter entlang der geneigten Innenfläche auf den weiteren Kunststoffbehälter zu geführt.

Beispielsweise umfasst das Hakenelement an dem von der ersten Seitenwand entfernten Ende eine nach unten gerichtete Stützfläche. Diese Stützfläche dient beispielsweise einem Abstützen des Hakenelements auf einem Aufnahmeelement, insbesondere bei dem Einführen des Hakenelements in das Aufnahmeelement.

Beispielsweise ist die Stützfläche als eine erste Randlippe mit einem abgerundeten ersten Übergangsabschnitt zu der Innenfläche des Hakenelements ausgebildet. Dabei ist die Innenfläche beispielsweise eine zu dem Boden senkrechte Innenfläche. Beispielsweise ist die Innenfläche schräg in Richtung zu der ersten Seitenwand hin geneigt. Ein abgerundeter Übergangsabschnitt kann beispielsweise ein Einführen des Hakenelements in ein dazu vorgesehenes Aufnahmeelement eines weiteren Kunststoffbehälters erleichtern.

Beispielsweise umfasst das Hakenelement ferner an einer von der ersten Seitenwand abgewandten Außenseite des Hakenelements mehrere zweite Stabilisierungsrippen der Mehrzahl von Stabilisierungsrippen des Hakenelements, welche entlang einer sich parallel zu der ersten Seitenwand und dem Boden des Kunststoffbehälters erstreckenden Richtung nebeneinander angeordnet sind und sich jeweils senkrecht zu der ersten Seitenwand und zu dem Boden des Kunststoffbehälters erstrecken.

Durch die parallele Anordnung der zweiten Stabilisierungsrippen nebeneinander kann beispielsweise eine bessere, insbesondere eine gleichmäßige Verteilung der Kraft auf die einzelnen Stabilisierungsrippen und damit über eine Breite des Hakenelements erzielt werden. Dies gilt insbesondere bei einer Anordnung der zweiten Stabilisierungsrippen in gleichmäßigen Abständen nebeneinander.

Beispielsweise erstrecken sich die ersten und zweiten Stabilisierungsrippen jeweils paarweise in einer gemeinsamen Ebene, wobei die gemeinsamen Ebenen jeweils senkrecht zu der ersten Seitenwand und dem Boden des Kunststoffbehälters angeordnet sind. Beispielsweise sind die zweiten Stabilisierungsrippen als äußere Stabilisierungsrippen jeweils weitere entfernt von der ersten Seitenwand des Kunststoffbehälters angeordnet als die ersten Stabilisierungsrippen, bei welchen es sich beispielsweise um innere Stabilisierungsrippen handelt. Beispielsweise erstrecken sich die zweiten und ersten Stabilisierungsrippen hintereinander entlang eines Kraftübertragungswegs von einem von der ersten Seitenwand entfernten Ende des Hakenelements hin zu dem Boden des Kunststoffbehälters. Somit kann jeweils eine effektive Kraftübertragung von den zweiten auf die ersten Stabilisierungsrippen und von diesen dann in den Boden des Kunststoffbehälters ermöglicht werden.

Beispielsweise umfasst das Hakenelement an dem von der ersten Seitenwand entfernten Ende keine Stützfläche. Beispielsweise sind Zwischenräume zwischen den an der von der ersten Seitenwand abgewandten Außenseite des Hakenelements angeordneten zweiten Stabilisierungsrippen nach unten offen.

Beispielsweise umfasst das Hakenelement ferner an der Außenseite des Hakenelements angeordnet ein oder mehrere Stabilisierungsstreben des Hakenelements, welche sich senkrecht zu den zweiten Stabilisierungsrippen erstrecken und/oder diese miteinander verbinden. Die Stabilisierungsstreben sind beispielsweise dazu konfiguriert die Stabilität bzw. Steifigkeit des Hakenelements weiter zu erhöhen. Insbesondere können so seitlich wirkende Kräfte besser entlang der Breite des Hakenelements etwa auf die ersten und/oder zweiten Stabilisierungsrippen verteilt werden.

Beispielsweise ist ein Abschnitt der Außenseite des Hakenelements in Richtung der ersten Seitenwand geneigt. Beispiele können den Vorteil haben, dass durch die Neigung der Außenseite bzw. des Abschnitts der Außenseite eine Kraftübertragung des Hakenelements in Richtung auf die erste Seitenwand zu verbessert werden kann. Zudem kann eine Abstützung des Hakenelements an der ersten Seitenwand im Zuge der Kraftübertragung verbessert werden.

Beispielsweise läuft der Abschnitt der Außenseite des Hakenelements bogenförmig auf die erste Seitenwand zu. Beispiele können den Vorteil haben, dass durch den bogenförmigen Verlauf der Außenseite bzw. des Abschnitts der Außenseite eine Kraftübertragung des Hakenelements in Richtung auf die erste Seitenwand zu verbessert werden kann. Zudem kann eine Abstützung des Hakenelements an der ersten Seitenwand im Zuge der Kraftübertragung verbessert werden. Schließlich kann durch die Bogenform die Stabilität des Hakenelements verbessert werden.

Beispielsweise umfasst das U-förmige Querschnittsprofil des Hakenelements zwei Schenkel, von denen ein auf Seiten der ersten Seitenwand angeordneter Schenkel relativ zu einer Normalen des Bodens des Kunststoffbehälters geneigt ist, sodass eine Öffnung des U-förmigen Querschnittsprofils mit zunehmendem Abstand von einem Grund des U-förmigen Querschnittsprofils zunimmt.

Eine zunehmende Öffnung kann beispielsweise ein Einführen bzw. Einhaken des Hakenelements in ein dazu vorgesehenes Aufnahmeelement erleichtern. Ferner ermöglicht eine mit zunehmendem Abstand von dem Grund des U-förmigen Querschnittsprofils zunehmende Öffnung beispielsweise ein Heranziehen eines weiteren Kunststoffbehälters an den Kunststoffbehälter mit dem Hakenelement oder umgekehrt. Im Zuge eines Einführen des Hakenelements in ein entsprechendes Aufnahmeelement des weiteren Kunststoffbehälters wird das Aufnahmeelement durch die abnehmende Öffnung des U-förmigen Querschnittsprofils in dem entsprechenden Profil automatisch ausgerichtet und gegebenenfalls auf den Kunststoffbehälter mit dem Hakenelement zu geführt. Alternativerweise wird beispielsweise das Hakenelement beim Einführen ausgerichtet und gegebenenfalls zusammen mit dem Kunststoffbehälter auf den weiteren Kunststoffbehälter zu geführt.

Beispielsweise weist das U-förmige Querschnittsprofil des Hakenelements abgerundete Übergänge zwischen den Schenkeln und dem Grund des U-förmigen Querschnittsprofils auf. Das U-förmige Querschnittsprofil weist beispielsweise einen konkav gewölbten Grund.

Durch abgerundete Übergänge können lokale Kraftspitzen und damit Materialüberbelastungen im Zuge einer Kraftübertragung durch das Hakenelement entlang des U-förmigen Querschnittsprofils vermieden werden.

Beispielsweise sind ein oder mehrere der folgenden Bestandteile des Hakenelements oberhalb von dem Boden des Kunststoffbehälters angeordnet: ein die von der ersten Seitenwand abgewandte Außenseite des Hakenelements umfassender Abschnitt des Hakenelements, der Grund des U-förmigen Querschnittsprofils des Hakenelements, die Stützfläche.

Ein Anordnen von Teilen des Hakenelements oberhalb von dem Boden des Kunststoffbehälters kann zum einen ein Herstellen einer formschlüssigen Verbindung mit einem dazu vorgesehenen Aufnahmeelement erleichtert. Zum anderen kann dadurch im Zuge einer Kraftübertragung durch das Hakenelement eine Kraftaufnahme oberhalb des Bodens und Umleiten der aufgenommen Kraft hin zu dem Boden des Kunststoffbehälters durch das Hakenelement erleichtert werden.

Beispielsweise ist das Hakenelement an der Außenseite des Kunststoffbehälters einstückig mit der ersten Seitenwand ausgeformt. Beispielsweise wird das Hakenelement als Bestandteil des Kunststoffbehälters in einem Guss mit dem Kunststoffbehälter gefertigt. Beispiele können eine feste Verbindung zwischen Kunststoffbehälter und Hakenelement sicherstellen. Zudem ist kein weiterer Arbeitsschritt zum Befestigen des Hakenelements an dem Kunststoffbehälter notwendig.

Beispielsweise ist das Hakenelement an der Außenseite des Kunststoffbehälters unter Verwendung einer ersten zerstörungsfrei lösbaren Verbindung mit der ersten Seitenwand verbunden. Beispielsweise ist das Hakenelement an der Außenseite des Kunststoffbehälters unter Verwendung einer ersten zerstörungsfrei lösbaren Steckverbindung mit der ersten Seitenwand verbunden. Beispielsweise umfasst die Steckverbindung eine Schnappverbindung. Beispielsweise wird das Hakenelement mittels Verrastens oder mittels Clipsens in der Steckverbindung mit der ersten Seitenwand gehalten.

Beispielsweise wird das Hakenelement mittels Spritzgießen hergestellt. Das gespritzte Hakenelement wird dann beispielsweise in einem zusätzlichen Arbeitsschritt an dem Kunststoffbehälter befestigt. Beispielsweise wird das Hakenelement an den Kunststoffbehälter angesteckt.

Beispiele können den Vorteil haben, dass beispielsweise eine Herstellung von Kunststoffbehälter und Hakenelement, etwa mittels Spritzgießens, vereinfacht werden kann, wenn Kunststoffbehälter und Hakenelement getrennt hergestellt werden. Zudem ermöglicht eine zerstörungsfrei lösbare Verbindung zwischen Kunststoffbehälter und Hakenelement eine Austauschbarkeit des Hakenelements.

Beispielsweise umfasst eine der ersten Seitenwand gegenüberliegende zweite Seitenwand des Kunststoffbehälters an der Außenseite des Kunststoffbehälters ein Aufnahmeelement aus Kunststoff. Das an der zweiten Seitenwand des Kunststoffbehälters angeordnete Aufnahmeelement weist in einer Schnittebene senkrecht zu der zweiten Seitenwand und zu dem Boden des Kunststoffbehälters ein nach oben geöffnetes U-förmiges Querschnittsprofil auf. Das Aufnahmeelement umfasst eine Mehrzahl von Stabilisierungsrippen des Aufnahmeelements.

Das U-förmige Querschnittsprofil des Aufnahmeelements ermöglicht beispielsweise ein einfaches Einhaken eines dazu vorgesehenen Hakenelements eines weiteren Kunststoffbehälters, welches beispielsweise ein komplementäres U-förmiges Querschnittsprofil aufweist. Das U-förmige Querschnittsprofil des Aufnahmeelements ermöglicht ferner beispielsweise ein Umleiten von auf das Aufnahmeelement wirkenden Kräften, insbesondere in Richtung auf den Boden des Kunststoffbehälters. Beispielsweise ist das Aufnahmeelement zu diesem Zweck in Bodennähe des Kunststoffbehälters, d.h. in einem unteren Bereich der zweiten Seitenwand angeordnet.

Zudem weist das U-förmige Querschnittsprofil beispielsweise abgerundete Übergänge ohne Ecken auf, wodurch sich bei der Kraftübertragung lokale Kraftspitzen und daraus resultierende Überschreitungen einer maximalen Grenzspannung des Kunststoffmaterials, aus welchem der Kunststoffbehälter hergestellt ist, vermieden werden können. Beispielsweise weist das Aufnahmeelement entlang des Kraftwegs, d.h. des Übertragungswegs einer auf das Aufnahmeelement wirkenden Kraft, keine Ecken, sondern lediglich Rundungen auf, wodurch beispielsweise lokale Kraftspitzen und damit Materialüberbelastungen vermieden werden können.

Das U-förmige Querschnittsprofil des Aufnahmeelements wirkt beispielsweise einer Biegung der zweiten Seitenwand infolge einer Krafteinwirkung auf das Aufnahmeelement entgegen.

Eine Verwendung von Stabilisierungsrippen erlaubt es, dass beispielsweise eine ausreichende Stabilisierung bzw. Versteifung des Aufnahmeelements erzielt werden kann und zugleich beispielsweise eine bei der Herstellung im Spritzgießverfahren erforderliche konstante Wandstärke sämtlicher Abschnitte des Kunststoffbehälters und insbesondere des Aufnahmeelements eingehalten werden kann.

Stabilisierungsrippen und/oder Stabilisierungsstreben des Aufnahmeelements erzeugen beispielsweise eine Kraftlinie zwischen Reibflächen am Boden des Kunststoffbehälters und einer Verbindungsstelle zu einem benachbarten Kunststoffbehälter in einem Zugverbund. Bei der Verbindungsstelle handelt es sich beispielsweise um die Stelle einer Verbindung zwischen dem entsprechenden Aufnahmeelement und einem Hakenelement eines benachbarten Kunststoffbehälters.

Wölbungen des Aufnahmeelements können auftretende Spannungsmaxima beispielsweise von einem Rand der Verbindungsstelle in dessen Mitte bewegen bzw. verteilen, wodurch eine Größe einer Wirkfläche erhöht und damit die lokal auftretenden Spannungen in dem Kunststoffmaterial gesenkt werden kann.

Unter Verwendung der Stabilisierungsrippen kann selbst im Falle eines Verbundzugs mit bis zu fünf Kunststoffbehältern sichergestellt werden, dass das Aufnahmeelement beispielsweise dazu konfiguriert ist, bis zu vier Kunststoffbehälter zu ziehen. Es kann also sichergestellt werden, dass das Aufnahmeelement beispielsweise dazu konfiguriert sein, eine Kraft zu übertragen, welche zum Überwinden der Reibungskräfte von vier beladenen Kunststoffbehältern ausreicht.

Durch ein formschlüssiges Koppeln eines komplementären Hakenelements in das Aufnahmeelement kann eine formschlüssige Kupplung, vergleichbar einer Klauenkupplung, zwischen den Kunststoffbehältern eines Verbundzugs implementiert werden.

Mittels der Stabilisierungsrippen kann beispielsweise eine auf das Aufnahmeelement aufgebrachte Last im Höhenbereich des Bodens in die zweite Seitenwand des Kunststoffbehälters eingebracht und von dort weitere in den Boden des Kunststoffbehälters eingeleitet werden.

Beispielsweise ist das U-förmige Querschnittsprofil des Aufnahmeelements dergestalt komplementär zu dem U-förmigen Querschnittsprofil des Hakenelements ausgestaltet, dass das Aufnahmeelement mit einem weiteren Hakenelement eines weiteren baugleichen Kunststoffbehälters formschlüssig koppelbar ist.

Durch ein formschlüssiges Koppeln von zwei oder mehr, insbesondere baugleiche Kunststoffbehälter kann ein Verbundzug von zwei oder mehr hintereinander angeordneten Kunststoffbehältern gebildet werden.

Ein Koppeln von mehreren Kunststoffbehältern, sodass ein Verbundzug mit mehreren miteinander gekoppelten, in Reihe hintereinander angeordneten Kunststoffbehälter gebildet wird, kann den Vorteil haben, dass ein zur Verfügung stehender Platz in einem Lager, insbesondere in einem Regal, effektiver und effizienter genutzt werden kann. Zudem kann ein Wandern der einzelnen Kunststoffbehälter auf den Traversen des Regals durch Selbsthemmung infolge der Kopplung mit den ein oder mehreren weiteren Kunststoffbehältern verhindert werden. Die miteinander gekoppelten Kunststoffbehälter schränken ihre Bewegungsfreiheit infolge der formschlüssigen Kopplungen jeweils gegenseitig ein.

Ein Abstand zwischen den Seitenwänden zweier formschlüssig miteinander gekoppelter Kunststoffbehälter kann beispielsweise kleiner 1 mm sein. Beispielsweise beträgt ein maximaler Abstand zwischen den Seitenwänden zweier formschlüssig miteinander gekoppelter Kunststoffbehälter 5 mm. Beispielsweise beträgt ein maximaler Abstand zwischen Hakenelement und Aufnahmeelement zweier formschlüssig miteinander gekoppelter Kunststoffbehälter bei einem Ausüben einer Schubkraft auf die Kunststoffbehälter 5 mm. Beispielsweise beträgt ein minimaler Abstand zwischen Hakenelement und Aufnahmeelement zweier formschlüssig miteinander gekoppelter Kunststoffbehälter bei einem Ausüben einer Zugkraft auf die Kunststoffbehälter 0,7 mm.

Beispielsweise umfasst das Aufnahmeelement an einem von der zweiten Seitenwand entfernten Ende eine zu dem Boden im Wesentlichen senkrechte Innenfläche. Diese senkrechte Innenfläche ermöglicht beispielsweise eine sichere formschlüssige Verbindung des Aufnahmeelements mit einem komplementären Hakenelement.

Beispielsweise umfasst das Aufnahmeelement an einem von der zweiten Seitenwand entfernten Ende eine schräg in Richtung von der zweiten Seitenwand weg geneigte Innenfläche. Eine schräg in Richtung von der zweiten Seitenwand weg geneigte Innenfläche, bei welcher beispielsweise ein oberes Ende der Innenfläche weiter von der zweiten Seitenwand entfernt ist als ein unteres Ende der Innenfläche, ermöglicht beispielsweise ein Heranziehen eines weiteren Kunststoffbehälters an den Kunststoffbehälter mit dem Aufnahmeelement oder umgekehrt. Im Zuge eines Einführen des entsprechenden Hakenelements des weiteren Kunststoffbehälters in das Aufnahmeelement wird das Hakenelement entlang der geneigten Innenfläche des Aufnahmeelements auf die zweite Seitenwand des Kunststoffbehälters mit der Aufnahme zu geführt. Alternativerweise wird beispielsweise das Aufnahmeelement beim Einführen des Hakenelements zusammen mit dem Kunststoffbehälter entlang der geneigten Innenfläche auf den weiteren Kunststoffbehälter zu geführt.

Beispielsweise umfasst das Aufnahmeelement eine Auflagefläche, welche das U-förmige Querschnittsprofil umfasst. Diese Auflagefläche ermöglicht beispielsweise ein Auflegen eines Hakenelements auf das Aufnahmeelement, insbesondere bei dem Einführen des entsprechenden Hakenelements in das Aufnahmeelement.

Beispielsweise umfasst die Auflagefläche an einem von der zweiten Seitenwand entfernten Ende des Aufnahmeelements einen zweiten abgerundeten Übergangsabschnitt zu der Innenfläche des Aufnahmeelements und eine an den zweiten Übergangsabschnitt anschließende zweite Randlippe. Die Auflagefläche ist im Bereich der zweiten Randlippe nach oben gerichtet. Dabei ist die Innenfläche beispielsweise eine zu dem Boden senkrechte Innenfläche. Dabei ist die Innenfläche beispielsweise schräg in Richtung von der zweiten Seitenwand weg geneigt.

Ein abgerundeter Übergangsabschnitt kann beispielsweise ein Einführen eines dazu vorgesehenen Hakenelements in das Aufnahmeelement erleichtern.

Beispielsweise sind mehrere dritte Stabilisierungsrippen der Mehrzahl von Stabilisierungsrippen des Aufnahmeelements parallel zueinander angeordnet und erstrecken sich jeweils senkrecht zu der zweiten Seitenwand und zu dem Boden des Kunststoffbehälters.

Durch die Anordnung der dritten Stabilisierungsrippen parallel zueinander, etwa über eine Breite des Aufnahmeelements verteilt, kann beispielsweise eine bessere, insbesondere eine gleichmäßige Verteilung der Kraft auf die einzelnen Stabilisierungsrippen und damit über die Breite des Aufnahmeelements erzielt werden. Dies gilt insbesondere bei einer Anordnung der dritten Stabilisierungsrippen parallel zueinander in gleichmäßigen Abständen.

Beispielsweise erstrecken sich die dritten Stabilisierungsrippen bis zu dem Boden des Kunststoffbehälters. Durch ein Erstrecken der dritten Stabilisierungsrippen, beispielsweise entlang der zweiten Seitenwand, bis zu dem Boden des Kunststoffbehälters kann beispielsweise eine effektive Kraftübertragung entlang der dritten Stabilisierungsrippen in den Boden des Kunststoffbehälters sichergestellt werden.

Beispielsweise erstrecken sich die dritten Stabilisierungsrippen bis unterhalb einer Oberseite des Bodens des Kunststoffbehälters. Durch ein Erstrecken der dritten Stabilisierungsrippen, beispielsweise entlang der zweiten Seitenwand, bis unterhalb einer Oberseite des Bodens des Kunststoffbehälters kann die Kraftübertragung entlang der dritten Stabilisierungsrippen in den Boden des Kunststoffbehälters beispielsweise weiter verbessert werden.

Beispielsweise umfasst das Aufnahmeelement ferner an einer Außenseite des Aufnahmeelements mehrere vierte Stabilisierungsrippen der Mehrzahl von Stabilisierungsrippen des Aufnahmeelements, welche entlang einer sich parallel zu der zweiten Seitenwand und dem Boden des Kunststoffbehälters erstreckenden Richtung nebeneinander angeordnet sind und sich jeweils senkrecht zu der zweiten Seitenwand und zu dem Boden des Kunststoffbehälters erstrecken.

Durch die Anordnung der vierten Stabilisierungsrippen nebeneinander, etwa über eine Breite des Aufnahmeelements verteilt, kann beispielsweise eine bessere, insbesondere eine gleichmäßige Verteilung der Kraft auf die einzelnen Stabilisierungsrippen und damit über die Breite des Aufnahmeelements erzielt werden. Dies gilt insbesondere bei einer Anordnung der vierten Stabilisierungsrippen in gleichmäßigen Abständen nebeneinander.

Beispielsweise erstrecken sich die dritten und vierten Stabilisierungsrippen des Aufnahmeelements jeweils paarweise in einer gemeinsamen Ebene, wobei die gemeinsamen Ebenen jeweils senkrecht zu der zweiten Seitenwand und dem Boden des Kunststoffbehälters angeordnet sind. Beispielsweise sind die dritten Stabilisierungsrippen als untere Stabilisierungsrippen jeweils unterhalb und gegebenenfalls näher an der zweiten Seitenwand des Kunststoffbehälters angeordnet als die vierten Stabilisierungsrippen, bei welchen es sich beispielsweise um obere Stabilisierungsrippen handelt. Beispielsweise erstrecken sich die vierten und dritten Stabilisierungsrippen hintereinander entlang eines Kraftübertragungswegs von einem von der zweiten Seitenwand entfernten Ende des Aufnahmeelements hin zu dem Boden des Kunststoffbehälters. Somit kann jeweils eine effektive Kraftübertragung von den vierten auf die dritten Stabilisierungsrippen und von diesen dann in den Boden des Kunststoffbehälters ermöglicht werden.

Beispielsweise umfasst das Aufnahmeelement ferner an der Außenseite des Aufnahmeelements angeordnet ein oder mehrere Stabilisierungsstreben des Aufnahmeelements, welche sich senkrecht zu den vierten Stabilisierungsrippen erstrecken und/oder diese miteinander verbinden. Die Stabilisierungsstreben sind beispielsweise dazu konfiguriert die Stabilität bzw. Steifigkeit des Aufnahmeelements weiter zu erhöhen. Insbesondere können so seitlich wirkende Kräfte besser entlang der Breite des Aufnahmeelements etwa auf die dritten und/oder vierten Stabilisierungsrippen verteilt werden.

Beispielsweise werden die an der Außenseite des Aufnahmeelements angeordneten vierten Stabilisierungsrippen von der an dem von der zweiten Seitenwand entfernten Ende des Aufnahmeelements angeordneten Auflagefläche des Aufnahmeelements ab- bzw. übergedeckt. Beispielsweise sind Zwischenräume zwischen den an der Außenseite des Aufnahmeelements angeordneten vierten Stabilisierungsrippen nach oben nicht offen.

Beispielsweise umfasst das Aufnahmeelement an dem von der zweiten Seitenwand entfernten Ende keine Auflagefläche. Beispielsweise werden die an der Außenseite des Aufnahmeelements angeordneten vierten Stabilisierungsrippen von keiner Auflagefläche des Aufnahmeelements ab- bzw. übergedeckt. Beispielsweise sind Zwischenräume zwischen den an der Außenseite des Aufnahmeelements angeordneten vierten Stabilisierungsrippen nach oben offen.

Beispielsweise umfasst das U-förmige Querschnittsprofil des Aufnahmeelements zwei Schenkel. Das U-förmige Querschnittsprofil des Aufnahmeelements weist ferner zumindest einen abgerundeten Übergang zwischen einem von der zweiten Seitenwand entfernt angeordneten Schenkel der beiden Schenkel und einem Grund des U-förmigen Querschnittsprofils des Aufnahmeelements auf.

Durch den abgerundeten Übergang können lokale Kraftspitzen und damit Materialüberbelastungen im Zuge einer Kraftübertragung durch das Aufnahmeelement entlang des U-förmigen Querschnittsprofils vermieden werden.

Beispielsweise sind ein oder mehrere der folgenden Bestandteile des Aufnahmeelements oberhalb von dem Boden des Kunststoffbehälters angeordnet: der Grund des U-förmigen Querschnittsprofils des Aufnahmeelements, die Auflagefläche.

Ein Anordnen von Teilen des Aufnahmeelements oberhalb von dem Boden des Kunststoffbehälters kann zum einen ein Herstellen einer formschlüssigen Verbindung mit einem dazu vorgesehenen Hakenelement erleichtert. Zum anderen kann dadurch im Zuge einer Kraftübertragung durch das Aufnahmeelement eine Kraftaufnahme oberhalb des Bodens und Umleiten der aufgenommen Kraft hin zu dem Boden des Kunststoffbehälters durch das Aufnahmeelement erleichtert werden.

Beispielsweise ist das Aufnahmeelement an der Außenseite des Kunststoffbehälters einstückig mit der zweiten Seitenwand ausgeformt.

Beispielsweise ist das Aufnahmeelement an der Außenseite des Kunststoffbehälters unter Verwendung einer zweiten zerstörungsfrei lösbaren Verbindung mit der zweiten Seitenwand verbunden. Beispielsweise ist das Aufnahmeelement an der Außenseite des Kunststoffbehälters unter Verwendung einer zweiten zerstörungsfrei lösbaren Steckverbindung mit der zweiten Seitenwand verbunden. Beispielsweise umfasst die Steckverbindung eine Schnappverbindung. Beispielsweise wird das Aufnahmeelement mittels Verrastens oder mittels Clipsens in der Steckverbindung mit der zweiten Seitenwand gehalten.

Beispielsweise wird das Aufnahmeelement mittels Spritzgießen hergestellt. Das gespritzte Aufnahmeelement wird dann beispielsweise in einem zusätzlichen Arbeitsschritt an dem Kunststoffbehälter befestigt. Beispielsweise wird das Aufnahmeelement an den Kunststoffbehälter angesteckt.

Beispielsweise handelt es sich bei dem Kunststoffbehälter um einen mittels Spritzgießen hergestellten Kunststoffbehälter.

Spritzgießen bzw. Spritzguss bezeichnet ein Urformverfahren, welches insbesondere in der Kunststoffverarbeitung eingesetzt wird. Dabei wird mit einer Spritzgießmaschine der jeweilige Werkstoff, im vorliegenden Fall Kunststoff, verflüssigt bzw. plastifiziert und in eine Form, das Spritzgießwerkzeug, unter Druck eingespritzt. In dem Spritzgießwerkzeug geht der Werkstoff durch Abkühlung oder eine Vernetzungsreaktion wieder in den festen Zustand über und kann nach dem Öffnen des Spritzgießwerkzeugs als Fertigteil entnommen werden. Dabei bestimmt der Hohlraum bzw. die Kavität des Spritzgießwerkzeugs als eine Negativform die Positivform des resultierenden Fertigteils, d.h. des Kunststoffbehälters.

Eine Herstellung des Kunststoffbehälters mittels Spritzgießens kann beispielsweise den Vorteil haben, dass vergleichsweise wenig Material zur Herstellung des Kunststoffbehälters benötigt wird. Eine abschnittsweise Stabilisierung bzw. Versteifung des Kunststoffbehälters, etwa im Bereich des Hakenelements und/oder des Aufnahmeelements, wird beispielsweise durch die entsprechenden Stabilisierungsrippen und/oder Stabilisierungsstreben erzielt.

Offenbart wird ferner beispielsweise ein Kunststoffbehälter zum Lagern und Transportieren von Gegenständen, welcher einen Boden und vier Seitenwände umfasst. Eine der Seitenwände umfasst an einer Außenseite des Kunststoffbehälters ein Aufnahmeelement aus Kunststoff. Das an der entsprechenden Seitenwand des Kunststoffbehälters angeordnete Aufnahmeelement weist in einer Schnittebene senkrecht zu der Seitenwand und zu dem Boden des Kunststoffbehälters ein nach oben geöffnetes U-förmiges Querschnittsprofil auf. Das Aufnahmeelement umfasst eine Mehrzahl von Stabilisierungsrippen des Aufnahmeelements.

Beispielsweise ist das Aufnahmeelement gemäß einem der zuvor beschriebenen Beispiele für das Aufnahmeelement konfiguriert.

Offenbart wird ferner beispielsweise ein Verbundzug aus Kunststoffbehältern, welcher zwei oder mehr formschlüssig miteinander gekoppelte Kunststoffbehälter, insbesondere baugleiche Kunststoffbehälter, umfasst. In dem Verbundzug sind die Kunststoffbehälter beispielsweise hintereinander angeordnet. Beispielsweise sind benachbarte Kunststoffbehälter jeweils mittels eines Hakenelements und eines Aufnahmeelements der entsprechenden Kunststoffbehälter, die formschlüssig koppelbar sind, miteinander verbunden. Beispielsweise weisen die entsprechenden Haken- und Aufnahmeelemente jeweils U-förmige Querschnittsprofile, die dergestalt komplementär ausgestaltet sind, dass die Aufnahmeelemente mit den jeweiligen Hakenelementen formschlüssig koppelbar sind.

Beispielsweise sind die Hakenelemente der Kunststoffbehälter des Verbundzugs gemäß einem der zuvor beschriebenen Beispiele für Hakenelemente konfiguriert. Beispielsweise sind die Aufnahmeelemente der Kunststoffbehälter des Verbundzugs gemäß einem der zuvor beschriebenen Beispiele für Aufnahmeelemente konfiguriert.

Beispielsweise umfasst der Verbundzug drei formschlüssig miteinander gekoppelte Kunststoffbehälter. Beispielsweise umfasst der Verbundzug vier formschlüssig miteinander gekoppelte Kunststoffbehälter. Beispielsweise umfasst der Verbundzug fünf formschlüssig miteinander gekoppelte Kunststoffbehälter.

Es versteht sich, dass eine oder mehrere der vorgenannten Ausführungsformen miteinander kombiniert werden können, solange sich die Ausführungsformen nicht gegenseitig ausschließen.

### KURZE BESCHREIBUNG DER ZEICHNUNGEN

Im Folgenden werden Beispiele anhand der Zeichnungen näher erläutert. Es zeigen:
Fig. 1 eine erste perspektivische Seitenansicht eines exemplarischen Kunststoffbehälters,
Fig. 2 eine zweite perspektivische Seitenansicht eines exemplarischen Kunststoffbehälters,
Fig. 3 eine dritte perspektivische Seitenansicht eines exemplarischen Kunststoffbehälters,
Fig. 4 eine erste Querschnittsansicht eines exemplarischen Hakenelements,
Fig. 5 eine zweite perspektivische Querschnittsansicht eines exemplarischen Hakenelements,
Fig. 6 eine dritte perspektivische Querschnittsansicht eines exemplarischen Hakenelements,
Fig. 7 eine vierte perspektivische Querschnittsansicht eines exemplarischen Hakenelements,
Fig. 8 eine perspektivische Ansicht eines exemplarischen Hakenelements,
Fig. 9 eine weitere perspektivische Ansicht eines exemplarischen Hakenelements,
Fig. 10 eine erste perspektivische Querschnittsansicht eines exemplarischen Aufnahmeelements,
Fig. 11 eine zweite perspektivische Querschnittsansicht eines exemplarischen Aufnahmeelements,
Fig. 12 eine dritte perspektivische Querschnittsansicht eines exemplarischen Aufnahmeelements,
Fig. 13 eine perspektivische Ansicht eines exemplarischen Aufnahmeelements,
Fig. 14 eine weitere perspektivische Ansicht eines exemplarischen Aufnahmeelements, und
Fig. 15 eine Querschnittsansicht zweier formschlüssig miteinander verbundenen Kunststoffbehälter.

### DETAILLIERTE BESCHREIBUNG

Im Folgenden werden einander ähnliche Elemente mit den gleichen Bezugszeichen gekennzeichnet.

Figur 1 zeigt einen exemplarischen Kunststoffbehälter 100 zum Lagern und/oder Transportieren von Gegenständen in einer perspektivischen Seitenansicht. Der Kunststoffbehälter 100 umfasst einen Boden 102 und vier Seitenwände 104, 106, 108, 110. Beispielsweise weist der Kunststoffbehälter 100 eine Quaderform oder Würfelform auf. In einem von den vier Seitenwänden 104, 106, 108, 110 und dem Boden 102 abgegrenzten Innenraum 112 des Kunststoffbehälters 100 können Gegenstände gelagert und/oder transportiert werden. Die vier Seitenwände 104, 106, 108, 110 sind beispielsweise paarweise parallel zueinander auf gegenüberliegenden Seiten des Kunststoffbehälters 100 angeordnet. So ist beispielsweise eine erste Seitenwand 104 der vier Seitenwände gegenüber und beispielsweise parallel zu einer zweiten Seitenwand 106 der vier Seitenwände angeordnet. Beispielsweise erstrecken sich die erste und zweite Seitenwand 104, 106 jeweils senkrecht zum Boden 102 des Kunststoffbehälters 100. Alternativerweise können die einander gegenüberliegend angeordnete erste und zweite Seitenwand 104, 106 beispielsweise auch jeweils nach außen geneigt sein. Beispielsweise ist eine dritte Seitenwand 108 der vier Seitenwände gegenüber und beispielsweise parallel zu einer vierten Seitenwand 110 der vier Seitenwände angeordnet. Beispielsweise erstrecken sich die dritte und vierte Seitenwand 108, 110 jeweils senkrecht zum Boden 102 des Kunststoffbehälters 100. Alternativerweise können die einander gegenüberliegend angeordnete dritte und vierte Seitenwand 108, 110 beispielsweise auch jeweils nach außen geneigt sein. Beispielsweise ist der Kunststoffbehälter 100 stapelbar ausgebildet, sodass zwei oder mehr baugleiche Kunststoffbehälter 100 aufeinandergestapelt werden können.

Die erste Seitenwand 104 des Kunststoffbehälters 100 umfasst an einer Außenseite 120 des Kunststoffbehälters 100, d.h. an einer Außenseite der ersten Seitenwand 104, ein Hakenelement 140 aus Kunststoff, welches auch in Figur 2 zu sehen ist. Das Hakenelement 140 weist in einer Schnittebene senkrecht zu der ersten Seitenwand 104 und zu dem Boden 102 des Kunststoffbehälters 100 ein nach unten geöffnetes U-förmiges Querschnittsprofil auf. Ferner umfasst das Hakenelement 140 eine Mehrzahl von Stabilisierungsrippen.

Das Hakenelement 140 umfasst an einer von der ersten Seitenwand 104 abgewandten Außenseite mehrere Stabilisierungsrippen 156 der Mehrzahl von Stabilisierungsrippen. Diese Stabilisierungsrippen 156 sind beispielsweise entlang einer sich parallel zu der ersten Seitenwand 104 und dem Boden 102 des Kunststoffbehälters 100 erstreckenden Richtung 157 nebeneinander angeordnet. Beispielsweise erstrecken sich diese Stabilisierungsrippen 156 zudem jeweils senkrecht zu der ersten Seitenwand 104 und zu dem Boden 102 des Kunststoffbehälters 100.

Das Hakenelement 140 umfasst an der Außenseite des Hakenelements 140 angeordnet ferner beispielsweise ein oder mehrere Stabilisierungsstreben 158 des Hakenelements 140. Diese Stabilisierungsstreben 158 erstrecken sich beispielsweise senkrecht zu den Stabilisierungsrippen 156. Beispielsweise verbinden die Stabilisierungsstreben 158 die Stabilisierungsrippen 156 miteinander. Beispielsweise erstrecken sich die Stabilisierungsstreben 158 entlang der Richtung 157. Beispielsweise erstrecken sich ein oder mehrere der Stabilisierungsstreben 158 flächig parallel zu dem Boden 102 des Kunststoffbehälters 100.

Die Mehrzahl von Stabilisierungsrippen umfasst ferner beispielsweise weitere Stabilisierungsrippen, deren Unterkante in einer Erstreckungsebene der jeweiligen Stabilisierungsrippe eine nach unten geöffnete U-Form aufweist. Beispielsweise wird das nach unten geöffnetes U-förmige Querschnittsprofil des Hakenelements 140 durch die weiteren Stabilisierungsrippen mit ihren nach unten geöffneten U-förmigen Unterkanten gebildet. Beispielsweise sind die weiteren Stabilisierungsrippen des Hakenelements 140 parallel zueinander angeordnet, insbesondere entlang der Richtung 157 parallel zueinander, und erstrecken sich beispielsweise jeweils senkrecht zu der ersten Seitenwand 104 und zu dem Boden 102 des Kunststoffbehälters 100.

Das Hakenelement 140 ist beispielsweise an der Außenseite 120 des Kunststoffbehälters 100 einstückig mit der ersten Seitenwand 104 ausgeformt. Beispielsweise ist das Hakenelement 140 mittels eines Spritzgussverfahrens im Zuge einer Herstellung des Kunststoffbehälters 100 einstückig mit der ersten Seitenwand 104 ausgeformt.

Beispielsweise ist das Hakenelement 140 an der Außenseite 120 des Kunststoffbehälters 100 unter Verwendung einer zerstörungsfrei lösbaren Verbindung mit der ersten Seitenwand 104 verbunden. Bei der entsprechenden zerstörungsfrei lösbaren Verbindung handelt es sich beispielsweise um eine formschlüssige Verbindung, wie etwa eine Steckverbindung. Beispielsweise wird das Hakenelement 140 mittels Verrastens oder mittels Clipsens in der Steckverbindung mit der ersten Seitenwand 104 gehalten.

Zudem umfasst die der ersten Seitenwand 104 gegenüberliegende zweite Seitenwand 106 des Kunststoffbehälters 100 an der Außenseite 120 des Kunststoffbehälters 100 beispielsweise ein Aufnahmeelement aus Kunststoff, welches in Figur 3 gezeigt ist. Das an der zweiten Seitenwand 106 des Kunststoffbehälters 100 angeordnete Aufnahmeelement weist beispielsweise in einer Schnittebene senkrecht zu der zweiten Seitenwand 106 und zu dem Boden 102 des Kunststoffbehälters 100 ein nach oben geöffnetes U-förmiges Querschnittsprofil aufweist. Ferner umfasst das Aufnahmeelement beispielsweise eine Mehrzahl von Stabilisierungsrippen des Aufnahmeelements.

Beispielsweise ist das U-förmige Querschnittsprofil des Aufnahmeelements dergestalt komplementär zu dem U-förmigen Querschnittsprofil des Hakenelements 140 ausgestaltet, dass das Aufnahmeelement mit einem weiteren Hakenelement eines weiteren baugleichen Kunststoffbehälters formschlüssig koppelbar ist, wenn dieser weitere Kunststoffbehälter mit dem weiteren Hakenelement an der zweiten Seitenwand 106 des Kunststoffbehälters 100 angeordnet wird. Ebenso ist das Hakenelement des Kunststoffbehälters 100 aufgrund der komplementären Ausgestaltung seines U-förmigen Querschnittsprofils zu dem U-förmigen Querschnittsprofil des Aufnahmeelements des Kunststoffbehälters 100 formschlüssig koppelbar mit einem weiteren Aufnahmeelement eines weiteren Kunststoffbehälters, wenn dieser weitere Kunststoffbehälter mit dem weiteren Aufnahmeelement an der ersten Seitenwand 104 des Kunststoffbehälters 100 angeordnet wird. Auf diese Weise kann mit einer Mehrzahl von baugleichen Kunststoffbehältern 100 ein Zug von Kunststoffbehältern gebildet werden.

Figur 2 zeigt den Kunststoffbehälter 100 aus Figur 1 in einer zweiten perspektivischen Seitenansicht von der ersten Seitenwand 104 mit dem Hakenelement 140 her. In Figur 1 ist der entsprechende Kunststoffbehälter 100 in einer ersten perspektivischen Seitenansicht von der dritten Seitenwand 108 her gezeigt. Beispielsweise auf der Oberseite 124 des Bodens 102 können Gegenstände zum Lagern und/oder Transportieren in dem Innenraum 112 des Kunststoffbehälters 100 angeordnet werden. Dabei befindet sich ein Schwerpunkt des mit den Gegenständen beladenen Kunststoffbehälters 100 oberhalb des Bodens 102 bzw. der Oberseite 124 des Bodens 102.

Figur 3 zeigt den Kunststoffbehälter 100 aus Figur 1 und 2 in einer dritten perspektivischen Seitenansicht von der zweiten Seitenwand 106 mit dem Aufnahmeelement 180 her. Die der ersten Seitenwand 104 gegenüberliegende zweite Seitenwand 106 des Kunststoffbehälters 100 umfasst an der Außenseite 120 des Kunststoffbehälters 100, d.h. an der Außenseite der zweiten Seitenwand 106, das Aufnahmeelement 180 aus Kunststoff. Das an der zweiten Seitenwand 106 des Kunststoffbehälters 100 angeordnete Aufnahmeelement 180 weist dabei in einer Schnittebene senkrecht zu der zweiten Seitenwand 106 und zu dem Boden 102 des Kunststoffbehälters 100 ein nach oben geöffnetes U-förmiges Querschnittsprofil auf. Das Aufnahmeelement 180 umfasst beispielsweise eine Auflagefläche 188, welche das U-förmige Querschnittsprofil umfasst. Das U-förmige Querschnittsprofil des Aufnahmeelements 180 ist dergestalt komplementär zu dem U-förmigen Querschnittsprofil des Hakenelements 140 in Figuren 1 und 2 ausgestaltet, dass das Aufnahmeelement 180 mit einem weiteren Hakenelement eines weiteren baugleichen Kunststoffbehälters formschlüssig koppelbar ist.

Das Aufnahmeelement 180 umfasst beispielsweise eine Mehrzahl von Stabilisierungsrippen des Aufnahmeelements 180. Das Aufnahmeelement 180 umfasst an einer Außenseite des Aufnahmeelements 180 mehrere Stabilisierungsrippen 196 der Mehrzahl von Stabilisierungsrippen des Aufnahmeelements 180, welche entlang einer sich parallel zu der zweiten Seitenwand 106 und dem Boden 102 des Kunststoffbehälters 100 erstreckenden Richtung 197 nebeneinander angeordnet sind und sich jeweils senkrecht zu der zweiten Seitenwand 106 und zu dem Boden 102 des Kunststoffbehälters 100 erstrecken. Beispielsweise ist die in Figur 3 gezeigte Richtung 197 parallel zu der in den Figuren 1 und 2 gezeigten Richtung 157.

Beispielsweise umfasst die Mehrzahl von Stabilisierungsrippen des Aufnahmeelements 180 mehrere weitere Stabilisierungsrippen 182, die parallel zueinander angeordnet sind und sich jeweils senkrecht zu der zweiten Seitenwand 106 und zu dem Boden 102 des Kunststoffbehälters 100 erstrecken. Die weiteren Stabilisierungsrippen des Aufnahmeelements 180 sind beispielsweise entlang der Richtung 197 parallel zueinander angeordnet. Beispielsweise sind die weiteren Stabilisierungsrippen des Aufnahmeelements 180 auf einer Unterseite des in Figure 3 gezeigten Aufnahmeelements 180 angeordnet.

Beispielsweise ist das Aufnahmeelement 180 an der Außenseite 120 des Kunststoffbehälters 100 einstückig mit der zweiten Seitenwand 106 ausgeformt. Beispielsweise ist das Aufnahmeelement 180 mittels eines Spritzgussverfahrens im Zuge einer Herstellung des Kunststoffbehälters 100 einstückig mit der zweiten Seitenwand 106 ausgeformt.

Beispielsweise ist das Aufnahmeelement 180 an der Außenseite 120 des Kunststoffbehälters 100 unter Verwendung einer zerstörungsfrei lösbaren Verbindung mit der zweiten Seitenwand 106 verbunden. Bei der entsprechenden zerstörungsfrei lösbaren Verbindung handelt es sich beispielsweise um eine formschlüssige Verbindung, wie etwa eine Steckverbindung. Beispielsweise wird das Aufnahmeelement 180 mittels Verrastens oder mittels Clipsens in der Steckverbindung mit der zweiten Seitenwand 106 gehalten.

Figur 4 zeigt eine erste Querschnittsansicht eines exemplarischen Hakenelements 140 aus Kunststoff, welches an einer Außenseite 120 eines Kunststoffbehälters 100 zum Lagern und Transportieren von Gegenständen angeordnet ist. Das Hakenelement 140 wird von einer ersten Seitenwand 104 des Kunststoffbehälters 100 umfasst bzw. ist an dieser befestigt. Bei der Querschnittsansicht handelt es sich um eine Ansicht einer Schnittebene senkrecht zu der ersten Seitenwand 104 und zu dem Boden 102 des Kunststoffbehälters 100. In der gezeigten Schnittebene weist das Hakenelement 140 ein nach unten geöffnetes U-förmiges Querschnittsprofil auf.

Ferner umfasst das Hakenelement 140 eine Mehrzahl von Stabilisierungsrippen 142, 156. Mehrere erste Stabilisierungsrippen 142 der Mehrzahl von Stabilisierungsrippen 142, 156 des Hakenelements 140 sind parallel zueinander angeordnet. Beispielsweise sind die ersten Stabilisierungsrippen 142 entlang einer Richtung senkrecht zur Bildebene parallel zueinander angeordnet. Zudem erstrecken sie sich jeweils senkrecht zu der ersten Seitenwand 104 und zu dem Boden 102 des Kunststoffbehälters 100. Beispielsweise umfassen die ersten Stabilisierungsrippen 142 jeweils eine Unterkante 144, welche in einer Erstreckungsebene der jeweiligen Stabilisierungsrippe 142, d.h. in einer Ebene senkrecht zu der ersten Seitenwand 104 und zu dem Boden 102 des Kunststoffbehälters 100, eine nach unten geöffnete U-Form aufweist.

Die ersten Stabilisierungsrippen 142 erstrecken sich entlang der ersten Seitenwand 104 des Kunststoffbehälters 100 beispielsweise bis zu dem Boden 102 des Kunststoffbehälters 100. Beispielsweise erstrecken sich die ersten Stabilisierungsrippen 142, wie etwa in Figure 4 gezeigt, zudem bis unterhalb der Oberseite 124 des Bodens 102 des Kunststoffbehälters 100. Beispielsweise erstreckt sich die ersten Seitenwand 104 des Kunststoffbehälters 100 dabei ebenfalls bis unterhalb einer Oberseite 124 des Bodens 102 des Kunststoffbehälters 100.

Beispielsweise umfasst das U-förmige Querschnittsprofil des Hakenelements 140 zwei Schenkel 162, 164, von denen der eine Schenkel 162 auf Seiten der ersten Seitenwand 104 und der andere Schenkel gegenüber der ersten Seitenwand 104 angeordnet ist. Der auf Seiten der ersten Seitenwand 104 angeordnete Schenkel 162 ist relativ zu einer Normalen 126 des Bodens 102 bzw. einer Oberflächennormalen 126 der Oberseite 124 des Bodens 102 geneigt, sodass eine Öffnung 170 des U-förmigen Querschnittsprofils mit zunehmendem Abstand von einem Grund 166 des U-förmigen Querschnittsprofils zunimmt.

Ferner weist das U-förmige Querschnittsprofil des Hakenelements 140 beispielsweise abgerundete Übergänge 168 zwischen den Schenkeln 162, 164 und dem Grund 166 des U-förmigen Querschnittsprofils auf. In dem in Figur 4 gezeigten Beispiel ist der Grund 166 des U-förmigen Querschnittsprofils eben und erstreckt sich parallel zur Oberseite 124 des Bodens 102 des Kunststoffbehälters 100. Alternativerweise kann beispielsweise auch der Grund 166 des U-förmigen Querschnittsprofils konkav gewölbt sein.

Das Hakenelement 140 umfasst ferner an einem von der ersten Seitenwand 104 entfernten Ende eine zu dem Boden 102 im Wesentlichen senkrechte Innenfläche 146. Alternativerweise könnte die an dem von der ersten Seitenwand 104 entfernten Ende angeordnete Innenfläche 146 des Hakenelements 140 auch schräg in Richtung zu der ersten Seitenwand 104 hin geneigt sein.

Beispielsweise umfasst das Hakenelement 140 an dem von der ersten Seitenwand 104 entfernten Ende eine nach unten gerichtete Stützfläche 148. Diese Stützfläche 148 ist beispielsweise, wie in Figur 4 gezeigt, als eine Randlippe 149 ausgebildet. Beispielsweise weist die Randlippe 149 einen abgerundeten Übergangsabschnitt 150 zu der zu dem Boden 102 im Wesentlichen senkrechten Innenfläche 146 des Hakenelements 140 auf. In dem alternativen Fall eine schräg in Richtung zu der ersten Seitenwand 104 hin geneigten Innenfläche 146, handelt es sich bei dem Übergangsabschnitt 150 beispielsweise um einen abgerundeten Übergang bzw. Übergangsabschnitt zu der entsprechend geneigten Innenfläche 146.

Zusätzlich zu den ersten Stabilisierungsrippen 142 weist das Hakenelement 140 des Kunststoffbehälters 100 zudem an einer von der ersten Seitenwand 104 abgewandten Außenseite 152 des Hakenelements 140 mehrere zweite Stabilisierungsrippen 156 auf. Diese zweiten Stabilisierungsrippen 156 sind entlang einer sich parallel zu der ersten Seitenwand 104 und dem Boden 102 des Kunststoffbehälters 100 erstreckenden Richtung, d.h. in einer Richtung senkrecht zu der Bildebene nebeneinander angeordnet und erstrecken sich jeweils senkrecht zu der ersten Seitenwand 104 und zu dem Boden 102 des Kunststoffbehälters 100.

Ferner sind an der Außenseite 152 des Hakenelements 140 ein oder mehrere Stabilisierungsstreben 158 des Hakenelements 140 angeordnet. Diese Stabilisierungsstreben 158 erstrecken sich senkrecht zu den zweiten Stabilisierungsrippen 156 und verbinden diese beispielsweise miteinander.

Ein Abschnitt 154 der Außenseite 152 des Hakenelements 140 ist in Richtung der ersten Seitenwand 104 geneigt. In Figur 4 handelt es sich bei dem Abschnitt 154 um einen geraden, in Richtung der ersten Seitenwand 104 geneigt Abschnitt der Außenseite 152. Alternativerweise kann es sich bei dem Abschnitt 154 auch um einen bogenförmig auf die erste Seitenwand 104 zu verlaufenden Abschnitt der Außenseite 152 handeln.

Während sich die ersten Stabilisierungsrippen 142 beispielsweise bis unterhalb der Oberseite 124 des Bodens 102 erstrecken, ist beispielsweise ein die von der ersten Seitenwand 104 abgewandte Außenseite 152 des Hakenelements 140 umfassender Abschnitt 160 des Hakenelements 140 oberhalb von dem Boden 102 bzw. einer Oberseite 124 des Bodens 102 des Kunststoffbehälters 100 angeordnet. Zusätzlich oder alternativ ist beispielsweise der Grund 166 des U-förmigen Querschnittsprofils des Hakenelements 140 oberhalb von dem Boden 102 bzw. einer Oberseite 124 des Bodens 102 des Kunststoffbehälters 100 angeordnet. Zusätzlich oder alternativ ist beispielsweise die Stützfläche 148 oberhalb von dem Boden 102 bzw. einer Oberseite 124 des Bodens 102 des Kunststoffbehälters 100 angeordnet.

Das Hakenelement 140 ist beispielsweise an der Außenseite 120 des Kunststoffbehälters 100 einstückig mit der ersten Seitenwand 104 ausgeformt. Beispielsweise ist das Hakenelement 140 mittels eines Spritzgussverfahrens im Zuge einer Herstellung des Kunststoffbehälters 100 einstückig mit der ersten Seitenwand 104 ausgeformt.

Beispielsweise ist das Hakenelement 140 an der Außenseite 120 des Kunststoffbehälters 100 unter Verwendung einer zerstörungsfrei lösbaren Verbindung mit der ersten Seitenwand 104 verbunden. Bei der entsprechenden zerstörungsfrei lösbaren Verbindung handelt es sich beispielsweise um eine formschlüssige Verbindung, wie etwa eine Steckverbindung. Beispielsweise wird das Hakenelement 140 mittels Verrastens oder mittels Clipsens in der Steckverbindung mit der ersten Seitenwand 104 gehalten.

Figur 5 zeigt eine zweite perspektivische Querschnittsansicht eines exemplarischen Hakenelements 140, welches dem Hakenelement 140 in Figur 4 entspricht. Bei der Querschnittsansicht der Figur 5 handelt es sich um eine perspektivische Ansicht schräg von Seiten der dritten Seitenfläche 108 her. In Figur 5 ist gezeigt, wie die ersten Stabilisierungsrippen 142 in Reihe entlang der Richtung 157 parallel zueinander angeordnet sind. Ebenso sind die zweiten Stabilisierungsrippen 156 an der Außenseite 152 des Hakenelements 140 in Reihe entlang der Richtung 157 parallel zueinander angeordnet. Dabei werden die zweiten Stabilisierungsrippen 156 von den Stabilisierungsstreben 158, welche sich entlang der Richtung 157 und parallel zu dem Boden 102 des Kunststoffbehälters 100 erstrecken, miteinander verbunden.

Figur 6 zeigt eine dritte perspektivische Querschnittsansicht eines exemplarischen Hakenelements 140, welches dem Hakenelement 140 in Figur 4 entspricht. Bei der Querschnittsansicht der Figur 6 handelt es sich um eine perspektivische Ansicht schräg unten von Seiten der dritten Seitenfläche 108 her. In dem in Figur 6 gezeigten Beispiel des Hakenelements 140 erstrecken sich die ersten Stabilisierungsrippen 142 nur bis zur Oberseite 124 des Bodens 102, aber nicht darüber hinaus. Ansonsten entspricht das Hakenelement 140 dem Hakenelement 140 aus Figur 4. Zusätzlich zeigt Figur 6 den Kraftweg 220 bei einem Ziehen des Kunststoffbehälters 100 an dem Hakenelement 140. In Figur 6 ist gezeigt, dass erste und zweite Stabilisierungsrippen 142, 156 beispielsweise jeweils paarweise in Ebenen parallel zu der Schnittebene hintereinander angeordnet sind, sodass eine auf das Hakenelement 140 ausgeübte Kraft, insbesondere eine von der Außenseite 120 des Kunststoffbehälters 100 weg gerichtete Zugkraft, über die beiden Stabilisierungsrippen 142, 156 in den Boden 102 des Kunststoffbehälters 100 eingeleitet wird. Ein entsprechender Kraftweg 220 der Kraftübertragung von dem Hakenelement 140 über die Stabilisierungsrippen 156, 142 in den Boden 102 des Kunststoffbehälters 100 ist in Figur 6 eingezeichnet. Eine in der Schnittansicht vorderstes Paar aus zweiter, d.h. äußerer, Stabilisierungsrippe 142 und erster, d.h. innerer, Stabilisierungsrippe 142 ist in Figur 6 mittels Schraffur hervorgehoben.

Der Boden 102 des Kunststoffbehälters 100 umfasst beispielsweise eine Zellstruktur 221, in welche eine entsprechende Kraft, insbesondere eine Zugkraft, eingeleitet werden kann. Eine solche Zellstruktur 221 kann beispielsweise den Vorteil haben, dass im Vergleich zu einem einfachen flächigen Boden einerseits die Stabilität des Bodens 102 erhöht und andererseits eine Reibung des Bodens 102 reduziert werden kann.

Figur 7 zeigt eine vierte perspektivische Querschnittsansicht eines exemplarischen Hakenelements 140, welches dem Hakenelement 140 in Figur 4 entspricht. Bei der Querschnittsansicht der Figur 7 handelt es sich um eine perspektivische Ansicht schräg oben von Seiten der dritten Seitenfläche 108 her. In dem in Figur 7 gezeigten Beispiel ist eine exemplarische Konfiguration der Innenfläche 146 an dem von der ersten Seitenwand 104 entfernten Ende des Hakenelements 140 gezeigt, bei welcher die Innenfläche 146 im Wesentlichen senkrecht zu dem Boden 102 des Kunststoffbehälters 100 ausgerichtet ist, d.h. parallel zu der Normalen 126 des Bodens 102 bzw. einer Oberflächennormalen 126 der Oberseite 124 des Bodens 102. Zudem wird in diesem Beispiel ein Schenkel, d.h. der von der ersten Seitenwand 104 entfernt angeordnete Schenkel 164 des nach unten geöffnetem U-förmigen Querschnittsprofils des Hakenelements 140 von der Innenfläche 146 gebildet. Der andere, auf Seiten der ersten Seitenwand 104 angeordnete Schenkel 162 des U-förmigen Querschnittsprofils wird beispielsweise von den Unterkanten der ersten Stabilisierungsrippen 142 gebildet, ebenso wie der Grund 166 des U-förmigen Querschnittsprofils. Dabei ist der auf Seiten der ersten Seitenwand 104 angeordnete Schenkel 162 des U-förmigen Querschnittsprofils beispielsweise relativ zu einer Normalen 126 des Bodens 102 des Kunststoffbehälters 100 geneigt ist, sodass eine Öffnung 170 des U-förmigen Querschnittsprofils mit zunehmendem Abstand von dem Grund 166 des U-förmigen Querschnittsprofils nach unten hin zunimmt.

Die an dem von der ersten Seitenwand 104 entfernten Ende des Hakenelements 140 angeordnete und nach unten gerichtete Stützfläche 148 des Hakenelements 140 ist beispielsweise als eine Randlippe 149 ausgebildet, welche einen abgerundeten Übergangsabschnitt 150 zu der Innenfläche 146 aufweist.

Figur 8 zeigt eine perspektivische Ansicht eines exemplarischen Hakenelements 140, welches dem Hakenelement 140 in Figur 4 entspricht. Bei der Ansicht der Figur 8 handelt es sich um eine perspektivische Ansicht schräg oben von Seiten der dritten Seitenfläche 108 her. In Figur 8 ist gezeigt, wie die ersten Stabilisierungsrippen 142 in Reihe entlang der Richtung 157 parallel zueinander angeordnet sind. Ebenso sind die zweiten Stabilisierungsrippen 156 an der Außenseite 152 des Hakenelements 140 in Reihe entlang der Richtung 157 parallel zueinander angeordnet. Dabei werden die zweiten Stabilisierungsrippen 156 von den Stabilisierungsstreben 158, welche sich entlang der Richtung 157 und parallel zu dem Boden 102 des Kunststoffbehälters 100 erstrecken, miteinander verbunden. Ebenso ist in Figur 8 die von dem Boden 102 umfasste Zellstruktur 221 gezeigt.

Figur 9 zeigt eine weitere perspektivische Ansicht eines exemplarischen Hakenelements 140, welches dem Hakenelement 140 in Figur 4 entspricht. Bei der Ansicht der Figur 9 handelt es sich um eine perspektivische Ansicht von unten her. In dieser Ansicht ist eine exemplarische Konfiguration der Innenfläche 146 der an dem von der ersten Seitenwand 104 entfernten Ende des Hakenelements 140 gezeigt, bei welcher die Innenfläche 146 einen Schenkel, d.h. den von der ersten Seitenwand 104 entfernt angeordnete Schenkel 164 des nach unten geöffnetem U-förmigen Querschnittsprofils des Hakenelements 140, bildet. Ferner ist der Übergang der ersten Stabilisierungsrippen 142 zu der Innenfläche 146 gezeigt, bei welchem es sich beispielsweise um einen glatten Übergang handelt. Der andere, auf Seiten der ersten Seitenwand 104 angeordnete Schenkel 162 des U-förmigen Querschnittsprofils wird beispielsweise von den Unterkanten der ersten Stabilisierungsrippen 142 gebildet, ebenso wie der Grund 166 des U-förmigen Querschnittsprofils.

Ferner ist die an dem von der ersten Seitenwand 104 entfernten Ende des Hakenelements 140 angeordnete und nach unten gerichtete Stützfläche 148 des Hakenelements 140 gezeigt. Diese Stützfläche 148 ist beispielsweise als eine Randlippe 149 ausgebildet, welche einen abgerundeten Übergangsabschnitt 150 zu der Innenfläche 146 aufweist. Ebenso ist in Figur 9 die von dem Boden 102 umfasste Zellstruktur 221 gezeigt.

Figur 10 zeigt eine erste perspektivische Querschnittsansicht eines exemplarischen Aufnahmeelements 180 aus Kunststoff, welches an einer Außenseite 120 eines Kunststoffbehälters 100 zum Lagern und Transportieren von Gegenständen angeordnet ist. Das Aufnahmeelement 180 wird von einer zweiten Seitenwand 106 des Kunststoffbehälters 100 umfasst bzw. ist an dieser befestigt. Diese zweite Seitenwand 106 des Kunststoffbehälters 100 ist beispielsweise eine der ersten Seitenwand 104 mit einem Hakenelement gegenüberliegend angeordnete Seitenwand des Kunststoffbehälters 100. Bei der Querschnittsansicht handelt es sich um eine Ansicht einer Schnittebene senkrecht zu der zweiten Seitenwand 106 und zu dem Boden 102 des Kunststoffbehälters 100. In der gezeigten Schnittebene weist das Aufnahmeelement 180 ein nach oben geöffnetes U-förmiges Querschnittsprofil auf.

Das Aufnahmeelement 180 umfasst eine Mehrzahl von Stabilisierungsrippen 182, 196 des Aufnahmeelements 180. Das U-förmige Querschnittsprofil des Aufnahmeelements 180 in Figur 10 ist beispielsweise dergestalt komplementär zu einem U-förmigen Querschnittsprofil eines Hakenelements 140 ausgestaltet, dass das Aufnahmeelement 180 mit einem weiteren Hakenelement eines weiteren baugleichen Kunststoffbehälters formschlüssig koppelbar ist.

Das Aufnahmeelement 180 weist beispielsweise eine Auflagefläche 188 auf, welche beispielsweise von dem U-förmigen Querschnittsprofil des Aufnahmeelements 180 umfasst ist.

Das Aufnahmeelement 180 umfasst an einem von der zweiten Seitenwand 106 entfernten Ende beispielsweise eine zu dem Boden 102 im Wesentlichen senkrechte Innenfläche 186, d.h. die senkrechte Innenfläche 186 erstreckt sich im Wesentlichen parallel zu der Normalen 126 des Bodens 102 bzw. einer Oberflächennormalen 126 der Oberseite 124 des Bodens 102 des Kunststoffbehälters 100. Alternativerweise kann die Innenfläche 186 beispielsweise auch in Richtung von der zweiten Seitenwand 106 weg geneigt sein.

An dem von der zweiten Seitenwand 106 entfernten Ende umfasst das Aufnahmeelement 180 beispielsweise ferner einen abgerundeten Übergangsabschnitt 190 zu der Innenfläche 186, welche beispielsweise im Wesentlichen senkrechten zu dem Boden 102 oder schräg in Richtung von der zweiten Seitenwand 106 weg geneigt ausgerichtet sein kann. Ferner umfasst das Aufnahmeelement 180 an dem von der zweiten Seitenwand 106 entfernten Ende beispielsweise eine an den zweiten Übergangsabschnitt 190 anschließende Randlippe 189. Dabei ist die Auflagefläche 188 des Aufnahmeelements 180 in dem Bereich der zweiten Randlippe 189 beispielsweise nach oben gerichtet.

Die Mehrzahl von Stabilisierungsrippen des Aufnahmeelements 180 umfasst beispielsweise mehrere untere Stabilisierungsrippen 182, d.h. an einer Unterseite des Aufnahmeelements 180 angeordnete Stabilisierungsrippen 182, welche parallel zueinander angeordnet sind. Die unteren Stabilisierungsrippen 182 sind beispielsweise entlang der parallel zu der zweiten Seitenwand 106 und dem Boden 102 des Kunststoffbehälters 100 erstreckenden Richtung 197 nebeneinander angeordnet. Beispielsweise ist die in Figur 10 gezeigte Richtung 197 parallel zu der in den Figuren zuvor gezeigten Richtung 157. Ferner erstrecken sich die unteren Stabilisierungsrippen 182 beispielsweise jeweils senkrecht zu der zweiten Seitenwand 106 und zu dem Boden 102 des Kunststoffbehälters 100. Die unteren Stabilisierungsrippen 182 erstrecken sich entlang der zweiten Seitenwand 106 beispielsweise bis zu dem Boden 102 des Kunststoffbehälters 100. In dem in Figur 10 gezeigten Beispiel erstrecken sich die unteren Stabilisierungsrippen 182 bis unterhalb einer Oberseite 124 des Bodens 102 des Kunststoffbehälters 100.

Zudem umfasst das Aufnahmeelement 180 an einer Außenseite 192 des Aufnahmeelements 180 mehrere äußere Stabilisierungsrippen 196 der Mehrzahl von Stabilisierungsrippen des Aufnahmeelements 180. Diese äußeren Stabilisierungsrippen 196 sind nebeneinander, beispielsweise entlang der sich parallel zu der zweiten Seitenwand 106 und dem Boden 102 des Kunststoffbehälters 100 erstreckenden Richtung 197 nebeneinander angeordnet. Zudem erstrecken sich die äußere Stabilisierungsrippen 196 beispielsweise jeweils senkrecht zu der zweiten Seitenwand 106 und zu dem Boden 102 des Kunststoffbehälters 100.

Das U-förmige Querschnittsprofil des Aufnahmeelements 180 umfasst zwei Schenkel 202, 204. Ein innerer Schenkel 202 der beiden Schenkel 202, 204 ist an der zweiten Seitenwand 106 angeordnet bzw. wird von der zweiten Seitenwand 106 gebildet. Ein äußerer Schenkel 204 der beiden Schenkel 202, 204, welcher von der zweiten Seitenwand 106 entfernt angeordnet ist, wird beispielsweise von einem der zweiten Seitenwand 106 zugewandten Abschnitt der Innenfläche 186 des Aufnahmeelements 180 gebildet. Das U-förmige Querschnittsprofil des Aufnahmeelements 180 weist beispielsweise ferner zumindest einen abgerundeten Übergang 208 zwischen dem von der zweiten Seitenwand 106 entfernt angeordneten Schenkel 204 und einem Grund 206 des U-förmigen Querschnittsprofils des Aufnahmeelements 180 auf. In dem in Figur 10 gezeigten Beispiel ist der Grund 206 des U-förmigen Querschnittsprofils eben und erstreckt sich parallel zur Oberseite 124 des Bodens 102 des Kunststoffbehälters 100. Alternativerweise kann beispielsweise auch der Grund 206 des U-förmigen Querschnittsprofils konkav gewölbt sein.

Wie in der Figur 10 gezeigt, ist der Grund 206 des U-förmigen Querschnittsprofils des Aufnahmeelements 180 beispielsweise oberhalb von dem Boden 102 des Kunststoffbehälters 100 angeordnet. Zusätzlich oder alternativ ist beispielsweise auch die Auflagefläche 188 des Aufnahmeelements 180, wie in Figur 10 gezeigt, oberhalb von dem Boden 102 des Kunststoffbehälters 100 angeordnet.

Beispielsweise ist das Aufnahmeelement 180 an der Außenseite 120 des Kunststoffbehälters 100 einstückig mit der zweiten Seitenwand 106 ausgeformt. Beispielsweise ist das Aufnahmeelement 180 mittels eines Spritzgussverfahrens im Zuge einer Herstellung des Kunststoffbehälters 100 einstückig mit der zweiten Seitenwand 106 ausgeformt.

Beispielsweise ist das Aufnahmeelement 180 an der Außenseite 120 des Kunststoffbehälters 100 unter Verwendung einer zerstörungsfrei lösbaren Verbindung mit der zweiten Seitenwand 106 verbunden. Bei der entsprechenden zerstörungsfrei lösbaren Verbindung handelt es sich beispielsweise um eine formschlüssige Verbindung, wie etwa eine Steckverbindung. Beispielsweise wird das Aufnahmeelement 180 mittels Verrastens oder mittels Clipsens in der Steckverbindung mit der zweiten Seitenwand 106 gehalten.

Zusätzlich zeigt Figur 10 den Kraftweg 220 bei einem Ziehen des Kunststoffbehälters 100 an dem Aufnahmeelement 180. In Figur 10 ist gezeigt, dass untere und äußere Stabilisierungsrippen 182, 196 beispielsweise jeweils paarweise in Ebenen parallel zu der Schnittebene hintereinander angeordnet sind, sodass eine auf das Aufnahmeelement 180. ausgeübte Kraft, insbesondere eine von der Außenseite 120 des Kunststoffbehälters 100 weg gerichtete Zugkraft, über die beiden Stabilisierungsrippen 182, 196 in den Boden 102 des Kunststoffbehälters 100 eingeleitet wird. Ein entsprechender Kraftweg 220 der Kraftübertragung von dem Aufnahmeelement 180 über die Stabilisierungsrippen 182, 196 in den Boden 102 des Kunststoffbehälters 100 ist in Figur 10 eingezeichnet. Eine in der Schnittansicht vorderstes Paar aus unterer Stabilisierungsrippe 182 und äußerer Stabilisierungsrippe 196 ist in Figur 10 mittels Schraffur hervorgehoben.

Figur 11 zeigt eine zweite perspektivische Querschnittsansicht eines exemplarischen Aufnahmeelements 180, welches dem Aufnahmeelement 180 in Figur 10 entspricht. Bei der Ansicht der Figur 11 handelt es sich um eine perspektivische Ansicht von Seiten der dritten Seitenwand 108 her. In dem in Figur 11 gezeigten Beispiel ist eine exemplarische Konfiguration der Innenfläche 186 an dem von der zweiten Seitenwand 108 entfernten Ende des Aufnahmeelements 180 gezeigt, bei welcher die Innenfläche 186 im Wesentlichen senkrecht zu dem Boden 102 des Kunststoffbehälters 100 ausgerichtet ist, d.h. parallel zu der Normalen 126 des Bodens 102 bzw. einer Oberflächennormalen 126 der Oberseite 124 des Bodens 102. Zudem wird in diesem Beispiel ein Schenkel, d.h. der von der zweiten Seitenwand 108 entfernt angeordnete Schenkel 204 des nach oben geöffnetem U-förmigen Querschnittsprofils des Aufnahmeelements 180 von der Innenfläche 186 gebildet, ebenso wie der Grund 206 des U-förmigen Querschnittsprofils. Der andere, auf Seiten der zweiten Seitenwand 108 angeordnete Schenkel 202 des U-förmigen Querschnittsprofils wird beispielsweise von der zweiten Seitenwand 108 selbst. In dem gezeigten Beispiel sind beide Schenkel 202, 204 des U-förmigen Querschnittsprofils jeweils senkrecht zu dem Boden 102 des Kunststoffbehälters 100 ausgerichtet, d.h. parallel zu der Normalen 126 des Bodens 102 bzw. einer Oberflächennormalen 126 der Oberseite 124 des Bodens 102, sodass eine Öffnung des U-förmigen Querschnittsprofils mit zunehmendem Abstand von dem Grund 206 des U-förmigen Querschnittsprofils nach oben im Wesentlichen konstant bleibt.

Figur 12 zeigt eine dritte perspektivische Querschnittsansicht eines exemplarischen Aufnahmeelements 180, welches dem Aufnahmeelement 180 in Figur 10 entspricht. Bei der Ansicht der Figur 12 handelt es sich um eine perspektivische Ansicht oben von Seiten der dritten Seitenwand 108 her. In dieser Ansicht ist insbesondere die Auflagefläche 188 des Aufnahmeelements 180 gezeigt, welche beispielsweise von dem U-förmigen Querschnittsprofil des Aufnahmeelements 180 umfasst ist. Das Aufnahmeelement 180 umfasst an einem von der zweiten Seitenwand 106 entfernten Ende beispielsweise eine zu dem Boden 102 im Wesentlichen senkrechte Innenfläche 186, d.h. die senkrechte Innenfläche 186 erstreckt sich im Wesentlichen parallel zu der Normalen 126 des Bodens 102 bzw. einer Oberflächennormalen 126 der Oberseite 124 des Bodens 102 des Kunststoffbehälters 100. Alternativerweise kann die Innenfläche 186 beispielsweise auch in Richtung von der zweiten Seitenwand 106 weg geneigt sein.

An dem von der zweiten Seitenwand 106 entfernten Ende umfasst das Aufnahmeelement 180 beispielsweise ferner einen abgerundeten Übergangsabschnitt 190 zu der Innenfläche 186, welche beispielsweise im Wesentlichen senkrechten zu dem Boden 102 oder schräg in Richtung von der zweiten Seitenwand 106 weg geneigt ausgerichtet sein kann. Ferner umfasst das Aufnahmeelement 180 an dem von der zweiten Seitenwand 106 entfernten Ende beispielsweise eine an den zweiten Übergangsabschnitt 190 anschließende Randlippe 189. Dabei ist die Auflagefläche 188 des Aufnahmeelements 180 in dem Bereich der Randlippe 189 beispielsweise nach oben gerichtet.

Figur 13 zeigt eine perspektivische Ansicht eines exemplarischen Aufnahmeelements 180, welches dem Aufnahmeelement 180 in Figur 10 entspricht. Bei der Ansicht der Figur 13 handelt es sich um eine perspektivische Ansicht schräg oben von Seiten der zweiten Seitenwand 106 her. Gezeigt werden in dieser Ansicht insbesondere die mehreren äußeren Stabilisierungsrippen 196 der Mehrzahl von Stabilisierungsrippen des Aufnahmeelements 180, welche das Aufnahmeelement 180 an einer Außenseite 192 des Aufnahmeelements 180 umfasst. Diese äußeren Stabilisierungsrippen 196 sind nebeneinander, beispielsweise entlang der sich parallel zu der zweiten Seitenwand 106 und dem Boden 102 des Kunststoffbehälters 100 erstreckenden Richtung 197 nebeneinander angeordnet. Beispielsweise ist die in Figur 13 gezeigte Richtung 197 parallel zu der in den Figuren zuvor gezeigten Richtung 157. Zudem erstrecken sich die äußere Stabilisierungsrippen 196 beispielsweise jeweils senkrecht zu der zweiten Seitenwand 106 und zu dem Boden 102 des Kunststoffbehälters 100.

Ferner ist die an dem von der zweiten Seitenwand 106 entfernten Ende des Aufnahmeelements 180 angeordnete Randlippe 189 gezeigt, in deren Bereich die Auflagefläche 188 des Aufnahmeelements 180 beispielsweise nach oben gerichtet ist.

Figur 14 zeigt eine weitere perspektivische Ansicht eines exemplarischen Aufnahmeelements 180, welches dem Aufnahmeelement 180 in Figur 10 entspricht. Bei der Ansicht der Figur 14 handelt es sich um eine perspektivische Ansicht von unten her. In dieser Ansicht werden insbesondere die unteren Stabilisierungsrippen 182 der Mehrzahl von Stabilisierungsrippen des Aufnahmeelements 180 gezeigt, d.h. die an einer Unterseite des Aufnahmeelements 180 angeordnete Stabilisierungsrippen 182. Diese unteren Stabilisierungsrippen 182 sind parallel zueinander angeordnet. Die unteren Stabilisierungsrippen 182 sind beispielsweise entlang der parallel zu der zweiten Seitenwand 106 und dem Boden 102 des Kunststoffbehälters 100 erstreckenden Richtung 197 nebeneinander angeordnet. Beispielsweise ist die in Figur 14 gezeigte Richtung 197 parallel zu der in den Figuren zuvor gezeigten Richtung 157. Ferner erstrecken sich die unteren Stabilisierungsrippen 182 beispielsweise jeweils senkrecht zu der zweiten Seitenwand 106 und zu dem Boden 102 des Kunststoffbehälters 100. Die unteren Stabilisierungsrippen 182 erstrecken sich entlang der zweiten Seitenwand 106 beispielsweise bis zu dem Boden 102 des Kunststoffbehälters 100. In dem in Figur 14 gezeigten Beispiel erstrecken sich die unteren Stabilisierungsrippen 182 bis unterhalb einer Oberseite 124 des Bodens 102 des Kunststoffbehälters 100.

Ferner sind insbesondere die mehreren äußeren Stabilisierungsrippen 196 der Mehrzahl von Stabilisierungsrippen des Aufnahmeelements 180 gezeigt, welche das Aufnahmeelement 180 an einer Außenseite 192 des Aufnahmeelements 180 umfasst. Diese äußeren Stabilisierungsrippen 196 sind nebeneinander, beispielsweise entlang der sich parallel zu der zweiten Seitenwand 106 und dem Boden 102 des Kunststoffbehälters 100 erstreckenden Richtung 197 nebeneinander angeordnet. Zudem erstrecken sich die äußere Stabilisierungsrippen 196 beispielsweise jeweils senkrecht zu der zweiten Seitenwand 106 und zu dem Boden 102 des Kunststoffbehälters 100.

Ebenso ist in Figur 14 die von dem Boden 102 des Kunststoffbehälters 100 umfasste Zellstruktur 221 gezeigt. Eine solche Zellstruktur 221 kann beispielsweise den Vorteil haben, dass 102 im Vergleich zu einem einfachen flächigen Boden einerseits die Stabilität des Bodens 102 erhöht und andererseits eine Reibung des Bodens 102 reduziert werden kann.

Figur 15 zeigt eine Querschnittsansicht zweier formschlüssig miteinander verbundenen Kunststoffbehälter 100, 101. Bei der Querschnittsansicht handelt es sich um eine Ansicht einer Schnittebene senkrecht zu der zweiten Seitenwand 106 und zu dem Boden 102 des Kunststoffbehälters 100 sowie senkrecht zu einer ersten Seitenwand 105 und zu dem Boden 103 des weiteren Kunststoffbehälters 101. In der gezeigten Schnittebene weisen das Aufnahmeelement 180 des Kunststoffbehälters 100 und ein Hakenelement 141 des weiteren Kunststoffbehälters 101 komplementäre U-förmige Querschnittsprofile auf. Dabei ist das U-förmige Querschnittsprofil des Aufnahmeelements 180 des Kunststoffbehälters 100 nach oben und das U-förmige Querschnittsprofil des Hakenelements 141 des weiteren Kunststoffbehälters 101 nach unten geöffnet.

Bei den beiden Kunststoffbehälter 100, 101 handelt es sich beispielsweise um zwei baugleich Kunststoffbehälter. Der Kunststoffbehälter 100 entspricht beispielsweise den in den vorangehenden Figuren beschriebenen Kunststoffbehälter 100. Bei dem weiteren Kunststoffbehälter 101 handelt es sich beispielsweise um einen mit dem Kunststoffbehälter 100 baugleichen Kunststoffbehälter. Beispielsweise entspricht ein Boden 103 des weiteren Kunststoffbehälters 101 dem Boden 102 des Kunststoffbehälters 100, eine erste Seitenwand 105 des weiteren Kunststoffbehälters 101 der ersten Seitenwand 104 des Kunststoffbehälters 100, eine dritte Seitenwand 109 des weiteren Kunststoffbehälters 101 der dritten Seitenwand 108 des Kunststoffbehälters 100, ein Innenraum 113 des weiteren Kunststoffbehälters 101 dem Innenraum 112 des Kunststoffbehälters 100, eine Außenseite 121 des weiteren Kunststoffbehälters 101 der Außenseite 120 des Kunststoffbehälters 100, eine Oberseite 125 des Bodens 103 des weiteren Kunststoffbehälters 101 der Oberseite 124 des Bodens 102 des Kunststoffbehälters 100 und ein Hakenelement 141 des weiteren Kunststoffbehälters 101 dem Hakenelement 140 des Kunststoffbehälters 100.

Das U-förmige Querschnittsprofil des Aufnahmeelements 180 des Kunststoffbehälters 100 ist beispielsweise dergestalt komplementär zu dem U-förmigen Querschnittsprofil des Hakenelements 140 ausgestaltet ist, dass das Aufnahmeelement 180 mit dem weiteren Hakenelement 141 des weiteren baugleichen Kunststoffbehälters 101 formschlüssig koppelbar ist. So können zwei oder mehr baugleiche Kunststoffbehälter 100, 101 hintereinander formschlüssig miteinander gekoppelt werden. Die miteinander gekoppelten Kunststoffbehälter 100, 101 bilden beispielsweise einen Zugverbund 230. Wird ein vorderster Kunststoffbehälter eines solchen Zugverbund 230 beispielsweise aus einem Regal gezogen, in welchem der Zugverbund 230 eingelagert ist, so werden die weiteren Kunststoffbehälter des Zugverbund 230 nachgezogen. Wird der vorderster Kunststoffbehälter beispielsweise aus dem Regal gezogen und von dem Zugverbund 230 entkoppelt, d.h. eine formschlüssig Kopplung des vorderster Kunststoffbehälter mit dem in dem Zugverbund 230 nachfolgenden Kunststoffbehälter gelöst, so nimmt beispielsweise automatisch der nachfolgenden Kunststoffbehälter den Platz des bisher vorderster Kunststoffbehälter in dem Regal ein.

Obwohl die Erfindung in den Zeichnungen und der vorstehenden Beschreibung ausführlich veranschaulicht und beschrieben ist, ist diese Veranschaulichung und Beschreibung als beispielhaft und nicht einschränkend zu betrachten; die Erfindung ist nicht auf die offenbarten Ausführungsformen beschränkt.

### LISTE DER BEZUGSZEICHEN

- 100: Kunststoffbehälter
- 101: Kunststoffbehälter
- 102: Boden
- 103: Boden
- 104: Seitenwand
- 105: Seitenwand
- 106: Seitenwand
- 108: Seitenwand
- 109: Seitenwand
- 110: Seitenwand
- 112: Innenraum
- 113: Innenraum
- 120: Außenseite
- 121: Außenseite
- 124: Oberseite
- 125: Oberseite
- 126: Normale
- 140: Hakenelement
- 141: Hakenelement
- 142: Stabilisierungsrippe
- 144: Unterkante
- 146: Innenfläche
- 148: Stützfläche
- 149: Randlippe
- 150: Übergangsabschnitt
- 152: Außenseite
- 154: Abschnitt der Außenseite
- 156: Stabilisierungsrippe
- 157: Richtung
- 158: Stabilisierungsstreben
- 160: Abschnitt des Hakenelements
- 162: Schenkel
- 164: Schenkel
- 166: Grund
- 168: Übergang
- 170: Öffnung
- 180: Aufnahmeelement
- 182: Stabilisierungsrippe
- 186: Innenfläche
- 188: Auflagefläche
- 189: Randlippe
- 190: Übergangsabschnitt
- 192: Außenseite
- 196: Stabilisierungsrippe
- 197: Richtung
- 202: Schenkel
- 204: Schenkel
- 206: Grund
- 208: Übergang
- 220: Kraftweg
- 221: Zellstruktur
- 230: Zugverbund

## Patentansprüche

1. Kunststoffbehälter (100) zum Lagern und Transportieren von Gegenständen, wobei der Kunststoffbehälter (100) einen Boden (102) und vier Seitenwände (104, 106, 108, 110) umfasst, wobei eine erste der Seitenwände (104) an einer Außenseite (120) des Kunststoffbehälters (100) ein Hakenelement (140) aus Kunststoff umfasst, wobei das Hakenelement (140) in einer Schnittebene senkrecht zu der ersten Seitenwand (104) und zu dem Boden (102) des Kunststoffbehälters (100) ein nach unten geöffnetes U-förmiges Querschnittsprofil aufweist, wobei das Hakenelement (140) eine Mehrzahl von Stabilisierungsrippen (142, 156) umfasst.

2. Kunststoffbehälter (100) nach Anspruch 1, wobei mehrere erste Stabilisierungsrippen (142) der Mehrzahl von Stabilisierungsrippen (142, 156) des Hakenelements (140) parallel zueinander angeordnet sind und sich jeweils senkrecht zu der ersten Seitenwand (104) und zu dem Boden (102) des Kunststoffbehälters (100) erstrecken, wobei die ersten Stabilisierungsrippen (142) ferner jeweils eine Unterkante (144) umfassen, welche in einer Erstreckungsebene der jeweiligen Stabilisierungsrippe (142) eine nach unten geöffnete U-Form aufweist.

3. Kunststoffbehälter (100) nach Anspruch 2, wobei sich die ersten Stabilisierungsrippen (142) bis zu dem Boden (102) des Kunststoffbehälters (100) erstrecken, insbesondere bis unterhalb einer Oberseite (124) des Bodens (102) des Kunststoffbehälters (100).

4. Kunststoffbehälter (100) nach einem der vorangehenden Ansprüche, wobei das Hakenelement (140) an einem von der ersten Seitenwand (104) entfernten Ende eine nach unten gerichtete Stützfläche (148) umfasst, wobei die Stützfläche (148) insbesondere als eine erste Randlippe (149) mit einem abgerundeten ersten Übergangsabschnitt (150) zu einer zu dem Boden (102) im Wesentlichen senkrechten oder schräg in Richtung zu der ersten Seitenwand (104) hin geneigten Innenfläche (146) des Hakenelements (140) ausgebildet ist.

5. Kunststoffbehälter (100) nach einem der vorangehenden Ansprüche, wobei das Hakenelement (140) ferner an einer von der ersten Seitenwand (104) abgewandten Außenseite (152) des Hakenelements (140) mehrere zweite Stabilisierungsrippen (156) der Mehrzahl von Stabilisierungsrippen (142, 156) des Hakenelements (140) umfasst, welche entlang einer sich parallel zu der ersten Seitenwand (104) und dem Boden (102) des Kunststoffbehälters (100) erstreckenden Richtung (157) nebeneinander angeordnet sind und sich jeweils senkrecht zu der ersten Seitenwand (104) und zu dem Boden (102) des Kunststoffbehälters (100) erstrecken.

6. Kunststoffbehälter (100) nach Anspruch 5, wobei das Hakenelement (140) ferner an der Außenseite (152) des Hakenelements (140) angeordnet ein oder mehrere Stabilisierungsstreben (158) des Hakenelements (140) umfasst, welche sich senkrecht zu den zweiten Stabilisierungsrippen (156) erstrecken und/oder diese miteinander verbinden.

7. Kunststoffbehälter (100) nach einem der vorangehenden Ansprüche, wobei das Hakenelement (140) an der Außenseite (120) des Kunststoffbehälters (100) einstückig mit der ersten Seitenwand (104) ausgeformt ist, oder
wobei das Hakenelement (140) an der Außenseite (120) des Kunststoffbehälters (100) unter Verwendung einer ersten zerstörungsfrei lösbaren Verbindung, insbesondere einer Steckverbindung, mit der ersten Seitenwand (104) verbunden ist.

8. Kunststoffbehälter (100) nach einem der vorangehenden Ansprüche, wobei eine der ersten Seitenwand (104) gegenüberliegende zweite Seitenwand (106) des Kunststoffbehälters (100) an der Außenseite (120) des Kunststoffbehälters (100) ein Aufnahmeelement (180) aus Kunststoff umfasst, wobei das an der zweiten Seitenwand (106) des Kunststoffbehälters (100) angeordnete Aufnahmeelement (180) in einer Schnittebene senkrecht zu der zweiten Seitenwand (106) und zu dem Boden (102) des Kunststoffbehälters (100) ein nach oben geöffnetes U-förmiges Querschnittsprofil aufweist, wobei das Aufnahmeelement (180) eine Mehrzahl von Stabilisierungsrippen (182, 196) des Aufnahmeelements (180) umfasst.

9. Kunststoffbehälter (100) nach Anspruch 8, wobei das U-förmige Querschnittsprofil des Aufnahmeelements (180) dergestalt komplementär zu dem U-förmigen Querschnittsprofil des Hakenelements (140) ausgestaltet ist, dass das Aufnahmeelement (180) mit einem weiteren Hakenelement (141) eines weiteren baugleichen Kunststoffbehälters (101) formschlüssig koppelbar ist.

10. Kunststoffbehälter (100) nach einem der Ansprüche 8 bis 9, wobei das Aufnahmeelement (180) eine Auflagefläche (188) umfasst, welche das U-förmige Querschnittsprofil umfasst.

11. Kunststoffbehälter (100) nach einem der Ansprüche 8 bis 10, wobei mehrere dritte Stabilisierungsrippen (182) der Mehrzahl von Stabilisierungsrippen (182, 196) des Aufnahmeelements (180) parallel zueinander angeordnet sind und sich jeweils senkrecht zu der zweiten Seitenwand (106) und zu dem Boden (102) des Kunststoffbehälters (100) erstrecken.

12. Kunststoffbehälter (100) nach Anspruch 11, wobei sich die dritten Stabilisierungsrippen (182) bis zu dem Boden (102) des Kunststoffbehälters (100) erstrecken, insbesondere bis unterhalb einer Oberseite (124) des Bodens (102) des Kunststoffbehälters (100).

13. Kunststoffbehälter (100) nach einem der Ansprüche 8 bis 12, wobei das Aufnahmeelement (180) ferner an einer Außenseite (192) des Aufnahmeelements (180) mehrere vierte Stabilisierungsrippen (196) der Mehrzahl von Stabilisierungsrippen (182, 196) des Aufnahmeelements (180) umfasst, welche entlang einer sich parallel zu der zweiten Seitenwand (106) und dem Boden (102) des Kunststoffbehälters (100) erstreckenden Richtung (197) nebeneinander angeordnet sind und sich jeweils senkrecht zu der zweiten Seitenwand (106) und zu dem Boden (102) des Kunststoffbehälters (100) erstrecken.

14. Kunststoffbehälter (100) nach einem der Ansprüche 8 bis 13, wobei das U-förmigen Querschnittsprofil des Aufnahmeelements (180) zwei Schenkel (202, 204) umfasst, wobei das U-förmige Querschnittsprofil des Aufnahmeelements (180) ferner zumindest einen abgerundeten Übergang (208) zwischen einem von der zweiten Seitenwand (106) entfernt angeordneten Schenkel (204) der beiden Schenkel (202, 204) und einem Grund (206) des U-förmigen Querschnittsprofils des Aufnahmeelements (180) aufweist.

15. Kunststoffbehälter (100) nach einem der Ansprüche 8 bis **14,** wobei das Aufnahmeelement (180) an der Außenseite (120) des Kunststoffbehälters (100) einstückig mit der zweiten Seitenwand (106) ausgeformt ist oder
wobei das Aufnahmeelement (180) an der Außenseite (120) des Kunststoffbehälters (100) unter Verwendung einer zweiten zerstörungsfrei lösbaren Verbindung, insbesondere einer Steckverbindung, mit der zweiten Seitenwand (106) verbunden ist.
